# FASCICULE DE BREVET EUROPEEN

(11) **EP 0 057 635 B1**
(45) Date de publication et mention de la délivrance du brevet: **23.07.1986**
(21) Numéro de dépôt: 82400136.6
(22) Date de dépôt: 25.01.1982
(51) Int. Cl.: B28B 15/00, B28B 23/04

(54) **Méthode, écrans autoportants et installations pour l'amélioration de l'efficacité des procédés pour la fabrication des produits en béton précontraint**
Verfahren, selbsttragende Schalwände und Installationen für die Verbesserung der Zweckmässigkeit der Verfahren zur Herstellung von Spannbetonfertigteilen
Method, self supporting screens and installations for the improvement of the efficiency of the methods of making prestressed concrete products

(30) Priorité: 04.02.1981 FR 8102087
(43) Date de publication de la demande: 11.08.1982
(73) Titulaire: BORCOMAN, Mircéa, F-92200 Neuilly-sur-Seine (FR)
(72) Inventeur: BORCOMAN, Mircéa, F-92200 Neuilly-sur-Seine (FR)
(74) Mandataire: Gorree, Jean-Michel

## Description

L'invention est relative à une méthode, a des écrans autoportants et à des installations permettant d'améliorer l'efficacité des Arocédés pour la fabrication des produits en béton précontraint par armatures adhérentes.

On sait que la fabrication des produits en béton précontraint impose souvent le coulage et le durcissement du beton dans les moules et une exigence particulière pour les opérations de mise en place mise en tension et en détension des armatures (fils ou torons).

De ce fait, l'efficacité de n'importe quel procédé pour la fabrication des éléments en beton précontraint est déterminée principalement par le cycle d'utilisation des moules et par des moyens utilisés pour la mise en place, la mise en tension et la detension des armatures.

Dans les procedés dits "bancs au sol", les moules sont utilisés une seule fois par jour, ce qui rend inefficace l'exploitation industrielle de ces procédés.

Les procédés "en chaîne" arrivent à utiliser les moules jusqu'à deux fois par jour, mais du fait que lesdits moules ont la largeur du produit à fabriquer, les opérations de mise en place, mise en tension et détension des armatures sont laborieuses, surtout pour des produits courts.

Le procédé "chaîne à flotteurs" (voir la demande de brevet EP-A-0007852) qui dispose de certaines facilités pour le durcissement du béton, n'a été pas doté à ce jour de moyens pour la fabrication d'eléments en béton précontraint.

Les procédés "hall rotatif" et "tambour rotatif" (Voir les demandes des brevet FR-A 2 305 284 et EP-A-0012 069, respectivement) ont des réserves encore non exploitées tant pour la rotation rapide des moules que pour les divers processus technologiques.

Par ailleurs, on connaît des moyens pour la mise en tension en groupe des armatures dans la fabrication de produits précontraints en beton (voir la demande de brevet FR-A-2 166 656).

L'invention a pour but de mettre à la disposition de ces procédés une méthode, des écrans autoportants et des installations permettant d'améliorer leur efficacité.

La méthode conforme à l'invention, pour l'amélioration de l'efficacité des procédés de fabrication ci-avant cités, est mentionnée, de façon essentielle, dans la partie caractéristique de la revendication 1. Des étapes auxiliaires sont mentionnées dans les revendications 2 et 3. Ainsi, selon l'invention, on utilise des écrans mobiles et autoportants, des dispositifs de mise en place et de mise en tension en groupe, de nouvelles structures porteuses des moules et des installations de durcissement du béton et de démoulage qui, d'une part, simplifient les processus technologiques respectifs et assurent une diminution non-négligeable des pertes d'armature (fils ou torons) et qui, d'autre part, permettent de devancer, dans certains cas, le démoulage en transférant par l'intermédiaire desdits écrans la force de précontrainte au bout des éléments et de continuer le durcissement des éléments démoulés sur encore une période après laquelle, le béton ayant une résistance accrue, le transfert de la précontrainte par adhérence entre armatures et béton devient plus efficace.

Une variante de la méthode conforme à l'invention est mentionnée dans la partie caractéristique de la revendication 4.

Un autre aspect de l'invention vise un écran autoportant pour la fermeture des têtes de moules et pour l'ancrage des armatures en vue de la mise en oeuvre d'une méthode selon la revendication I ou la revendication 4, écran qui est constitué comme indiqué dans la partie caractérisante de la revendication 5 ou de la revendication 6, ou de la revendication 7 ou de la revendication 8.

Encore un autre aspect de l'invention vise une installation pour la fabrication de produits en béton précontraint par armatures adhérentes, pour la mise en oeuvre de la méthode de la revendication 1 qui se caractérisé en ce qu'elle comporte des écrans mobiles et autoportants selon l'une quelconque des revendications 5 à 8.

Avantageusement, une installation conforme à l'invention pour la mise en oeuvre du procédé de la revendication 2 est constituée comme indiqué dans la revendication 10.

Avantageusement, une installation conforme à l'invention pour la mise en oeuvre du procédé de la revendication 3 est constituée comme indiqué dans la revendication 11.

Avantageusement une installation conforme à l'invention pour la mise en oeuvre du procédé de la revendication 4 est constituée comme indiqué dans la revendication 12.

De préférence les dispositifs de mise en place en groupe des armatures comportant plusieurs bras, à tête basculante, dont l'un fixe et l'autre ou les autres mobiles au long des moules de manière que, dans la position "bras serrés" (à l'une des deux extrémités des moules), on fixe les écrans, autoportants ou non, sur lesdites têtes et on enfile les armatures e travers lesdits écrans et de manière que, dans la position "bras écartés", on bascule l'ensemble "écrans-armatures" dans les moules.

Avantageusement, les dispositifs de mise en tension en groupe par coulissement en biais par rapport aux moules comportent des axes coulissant à l'intérieur des manchons, ceux-ci se trouvant fixés en biais aux extrémités, de la structure de prise en charge de la force de mise en tension, axes dotés de moyens d'accrochage des écrans de tête et de moyens de coulissement, de manière que, par leur rapprochement par rapport aux moules, ils assurent la détension lente des armatures, facilitent le démoulage en paquet et liberent les écrans de tête qui restent plaqués aux extrémités des produits démoulés.

Avantageusement, les dispositifs de mise en tension en groupe par basculement comportent d'une part, des bras dotés de moyens de basculement, montés aux deux extrémités de la structure de prise en charge de la force de mise en tension et, d'autre part, des poutres de résistance pourvues de moyens de fixation aux bras basculants, de moyens d'accrochage des écrans de tête et de moyens de blocage desdits écrans. Dans certains cas, lorsque la détension des armatures est appelée à aider la sortie des produits hors des moules, on monte lesdits bras basculants sur les têtes de la structure porteuse par l'intermédiaire d'appareils de glissement en biais.

De préférence, les bancs de moules autoportants comportent une ossature métallique garnie de coquilles capable de prendre en charge les efforts de mise en tension, équipée d'écrans mobiles et autoportants et, dans certains cas, de dispositifs de mise en tension en groupe, ossature pouvant être dotée de moyens de roulement.

Les écrans mobiles et autoportants, les dispositifs de mise en place et de mise en tension en groupe et les bancs de moules autoportants, ci-avant décrits, permettent d'améliorer, d'une part, les structures porteuses des moules et, d'autre part, les installations de durcissement du béton et de démoulage des divers procédés.

Ainsi, les bancs de moules autoportants d'une certaine longueur peuvent être soit fixés au sol, soit notamment déplacés dans des circuits de fabrication "en chaîne" de type ordinaire ou de type utilisant la rotation.

Pour les installations mettant en oeuvre les procédés "hall rotatif" et "tambour rotatif" procédés utilisant la rotation à axe horizontal, la méthode et les divers dispositifs permettent de réaliser des nouvelles structures porteuses qui passent les bancs de moules autoportants ou des batteries de moules ordinaires à travers une installation de traitement thermique de choc et les présentent face à une installation de démoulage à fonctions multiples, de manière que les produits démoulés en paquet, munis dans certains cas d'écrans autoportants, soient transférés à travers une chambre de refroidissement sur une chaîne d'évacuation où peuvent être récupérés les écrans autoportants.

L'invention consiste, mises à part les dispositions exposées ci-dessus, en certaines autres dispositions dont il sera explicitement question ci-après, à propos de plusieurs exemples préférentiels de réalisation décrits avec référence aux dessins ci-annexés, mais qui ne sont nullement limitatifs.
- La figure 1 de ces dessins est une vue en perspective des écrans, mobiles et autoportants, conçus pour la mise en tension en groupes des armatures et pour permettre la coupure de celles-ci après démoulage.
- La figure 2 est une vue en perspective des écrans, mobiles et autoportants, conçus d'une seule pièce pour la mise en tension en groupe des armatures avec ou sans la coupe finale de celles-ci.
- La figure 3 est une vue en perspective de deux écrans de tête, mobiles et autoportants, conçus pour la mise en tension fil par fil des armatures.
- La figure 4 est une coupe longitudinale d'une structure autoportante dotée d'écrans de tête, mobiles et autoportants, conçus de manière à servir d'une part à la mise en tension fil par fil et de manière à réaliser, dans certains cas, la mise en tension en groupe par rangée de moules.
- La figure 5 est une vue en perspective d'un dispositif de mise en place en groupe des armatures à l'aide desdits écrans autoportants.
- La figure 6 est une coupe longitudinale à travers un banc de moules autoportants, doté d'une part d'écrans autoportants et de dispositifs de mise en tension en groupe par coulissement en biais et d'autre part, dans certains cas, de moyens propres de roulement.
- La figure 7 est une coupe transversale suivant 1-1 (figure 6) à travers ledit banc autoportant.
- La figure 8 est une vue en plan d'une chaîne équipée de bancs de moules autoportants et d'une installation de traitement thermique de choc.
- La figure 9 est une coupe longitudinale à travers un banc autoportant pour la fabrication de dalles alvéolées, doté d'écrans autoportants pour la mise en tension fil par fil.
- La figure 10 est une coupe à travers un circuit de fabrication du type "chaîne polyvalente" équipé de bancs autoportants selon la fiQwe 9.
- La figure 11 est une coupe longitudinale à travers un banc de moules autoportant, conçu pour la fabrication de poteaux pour lignes électriques, banc dote d'écrans autoportants de mise en tension en groupe et monté sur une chaîne à axe vertical.
- La figure 12 est une vue en plan d'une chaîne rotative, à axe vertical, équipée de bancs de moules autoportants, selon la figure 11, ..,'i: dotée d'une installaiion de traitement thermique de choc.
- La figure 13 est une coupe longitudinale à travers un banc de moules autoportant, doté d'écrans autoportants et de dispositifs de mise en tension en groupe par parallélogramme déformable, banc doté de moyens propres de roulement et monté sur une structure permettant son déplacement selon un circuit du type "hall rotatif".
- La figure 14 est une coupe transversale d'une chaîne rotative à axe horizontal, équipée de bance de moules autoportants et dotée des installations du type utilisé dans le procédé "hall rotatif".
- La figure 15 est une coupe longitudinale à travers une structure flottante autoportante, dotée de dispositifs de mise en tension en groupe, notamment par coulissement en parallèle, et d'une plate-forme lisse montée sur des plots élastiques et équipée d'écrans autoportants.
- La figure 16 est une coupe transversale suivant, I-I (figure 15) à travers ladite structure flottante.
- La figure 17 est une coupe longitudinale à travers un banc de moules autoportant, doté d'écrans autoportants pour la mise en tension fil par fil des armatures, banc équipé d'un couvercle métallique enfermant le béton dans les moules.
- La figure 18 est une coupe transversale suivant 1-1 (figure 17) à travers ledit banc autoportant.
- La figure 19 est une coupe transversale d'un "hall rotatif" doté d'une part d'une structure rotative equipée de bancs de moules autoportants (figures 17 et 18), et doté d'autre part d'un dispositif de mise en place en groupe d'une installation de traitement thermique de choc à la vapeur, d'une installation de démoulage à fonctions multiples et d'une installation de refroidissement disposée à l'horizontale.
- La figure 20 est une coupe longitudinale à travers une structure rotative du type "hall rotatif", autoportante par rapport aux efforts de mise en tension, structure dotée de dispositifs de mise en tension en groupe par basculement et équipée de batteries de moules ordinaires dotées d'écrans autoportants.
- La figure 21 est une coupe transversale d'un "hall rotatif" doté d'une part de ladite structure autoportante (figure 20), et d'autre part d'une installation de traitement thermique de choc, d'une installation de démoulage à fonctions multiples et d'une installation de refroidissement pente à l'extérieur.
- La flù_{J}re 22 est une coupe transversale de l'installation de refroidissement disposée en pente à l'extérieur du "hall rotatif" (figure 21).
- La figure 23 est une coupe longitudinale d'un "hall rotatif" doté d'une part d'une structure équipée elle-même d'écrans autoportants de mise en tension fil par fil et d'autre part d'une installation de transfert des couvercles par gravitation et d'une installation de refroidissement en pente disposée à l'intérieur du hall.
- La figure 24 est une coupe transversale du "hall rotatif" (figure 23).
- La figure 25 est une coupe transversale d'un "tambour rotatif flottant" équipé de bancs de moules autoportants, selon l'une des solutions décrite ci-avant, et doté d'un dispositif de mise en placs -n groupe, d'une installation de traitement thermique de choc à couvercles basculants, d'une installation de démoulage à fonctions multiples et d'une installation rotative de refroidissement.
- La figure 26 est une coupe longitudinale à travers le "tambour rotatif" (figure 25).
- La figure 27 est une coupe transversale d'une structure du type "tambour rotatif" autoportants par rapport aux efforts de mise en tension, structure dotée principalement de dispositifs de mise en tension en groupe par basculement et d'une installation de traitement thermique de choc incorporée.
- La figure 28 est une coupe longitudinale à travers la structure ci-dessus (figure 24).
- La figure 29 est une coupe transversale à travers l'installation de démoulage à fonctions multiples.

Conformément à l'invention on utilise des écrans mobiles et autoportants Et, de fermeture des moules m aux deux extrémités et d'ancrage des armatures a (fils ou torons), des écrans mobiles et autoportants de séparation Es, des dispositifs de mise en place en groupe MP, des dispositifs de mise en tension en groupe MT, à l'aide desquels on peut soit réaliser des bancs de moules autoportants Ba, soit équiper directement certaines structures porteuses des moules de manière à améliorer d'une part les processus technologiques de mise en place, mise en tension et détension avec en même temps la réduction des pertes d'armatures et de manière à réaliser d'autre part de nouvelles structures porteuses de moules, équipées de bancs de moules autoportants ou de batteries de moules bm ordinaires, structures qui passent les moules à travers une installation de traitement thermique de choc utilisant des couvercles C (figure 8), notamment métalliques, pour la fermeture des moules et une chambre fixe F, suivant la trajectoire des moules, dotée de moyens de chauffage intensif, au bout de laquelle une installation à fonctions multiples D, décroche et transfère lesdits couvercles, réalise dans un deuxieme temps le démoulage des produits P, en paquet, avec transfert lent des efforts de précontrainte aux écrans de tête et effectue dans un troisième temps la pose des produits démoulés, munis desdits écrans, devant une installation de refroidissement R, de manière que, après le passage desdits produits à travers cette dernière installation, ils arrivent sur une chaîne d'évacuation où l'on récupère les écrans autoportants et on réalise ainsi le transfert des efforts de précontrainte au béton par adhérence, celui-ci ayant acquis une résistance supplémentaire par rapport à celle existant au démoulage.

Les écrans de tête Et1, (figures 1, 6, 7, 15, 16, 20 et 27), conçus pour la mise en tension en groupe des armatures et pour permettre la coupure de celles-ci après démoulage, comportent d'une part deux parois frontales 1, suivant le profil du produit à fabriquer et montées l'une par rapport à l'autre à une distance permettant ladite coupure, parois pourvues de trous pour le passage desdites armatures et des couvercles 2, (démontables ou fixes et pourvus de trous t pour la coupure des armatures), et renforcées à l'aide de nervures verticales 3a, ou/et horizontales 3b, afin de les rendre autoportantes tant par rapport aux efforts de mise en tension que par rapport aux efforts de précontrainte, et comportent d'autre part des moyens 4, d'ancrage des armatures et des moyens 5, d'accrochage rapide aux divers dispositifs de mise en tension en groupe, de manière que lesdits écrans, mobiles par rapport aux moules, facilitent les opérations de mise en place, mise en tension et démoulage, diminuent les pertes d'armatures et puissent prendre en charge les efforts de précontrainte le temps voulu après le démoulage.

Les écrans de tête Et2, (figure 2), conçus eux aussi pour la mise en tension en groupe, sont constitués d'une seule pièce 6, notamment coulée suivant le profil du produit à fabriquer, pièce dotée de moyens 4 d'ancrage, et de moyens 5 d'accrochage, et pourvue dans certains cas de trous et/ou cavités t pour la coupure des armatures lorsque cette opération est nécessaire, de manière que lesdits écrans, mobiles par rapport aux moules, assurent les mêmes avantages fonctionnels que les écrans Et1.

Les écrans de tête Et3, (figures 3, 5, 17 et 26), conçus pour la mise en tension fil par fil des armatures, comportent une plaque de résistance 7, autoportante tant par rapport aux efforts de mise en tension que par rapport aux efforts de précontrainte, plaque dotée d'une part de moyens 4, d'ancrage des armatures et d'une paroi 8, suivant le profil du produit à fabriquer, paroi qui pénètre à l'intérieur des moules sur une longueur assurant la fixation rapide et étanche et, dans certains cas, la coupure des armatures par l'intermédiaire de trous et/ou cavités t, et dotée d'autre part de moyens 9, de glissement en pente par rapport aux extrémités des moules et de moyens 10 (figure 17) de blocage par rapport à celles-ci, de manière que d'une part lesdits écrans, mobiles par rapport aux moules, permettent, en fonction de la pente donnée aux moyens de glissement, d'effectuer le démoulage tout simplement par le déblocage des moyens 10, et de manière que d'autre part lesdits écrans facₗiitent la mise en place, assurent la réduction des pertes d'armatures, et puissent prendre en charge les efforts de précontrainte, le temps voulu après le démoulage.

Les écrans de tête Et4, (figures 4, 9, 15 et 23), comportent d'une part le même type d'ossature pour l'ancrage des armatures que les écrans Et1, mais ils sont dotés de pieds 9a, de glissement en pente, soudés intimement à ladite ossature de manière que, en équipant lesdits pieds, de dispositifs de blocage 10a, lesdits écrans servent à la mise en tension fil par fil des armatures, assurent le démoulage automatique et de manière qu'en équipant lesdites pièces de moyens de traction 11, notamment par vissage, les écrans Et4 puissent assurer d'une part la mise en tension en groupe des fils boutonnés f et d'autre part le démoulage automatique.

Les écrans mobiles et autoportants de séparation Es, (figures 5 et 20), dotés, dans certains cas, de moyens de fixation temporaire par rapport aux moules, sont constitués de la même façon que les écrans de tête, sans être évidemment pourvus de moyens d'ancrage et d'accrochage.

Les dispositifs de mise en place en groupe MP, (figures 5, 19 et 25), comportent deux ou plusieurs bras 12, dont un fixe 12a, et au moins un bras coulissant, porteur 12b, bras dotés de têtes basculantes 13, et, pour les bras 12b, de moyens 14, de roulement au long des moules de manière que, dans la position "bras serrés" (à l'une des deux extrémités des moules), on fixe les écrans à l'aide de moyens connus sur lesdites têtes et on enfile les armatures à travers lesdits écrans, en les bloquant sur les écrans fixés au bras porteur et de manière que, dans la position "bras écartés", on bascule l'ensemble "écrans-armatures" dans les moules.

Les dispositifs de mise en tension en groupe par coulissement en biais MT1, (figures 6 et 7), comportent des axes coulissants 15, à l'intérieur des manchons 15a, fixés en biais sur les deux extrémités des bancs autoportants ou des structures autoportantes, à l'aide de goussets 16, axes dotés d'une part de manchons 17, assurant la fixation réglable des moyens 18, d'accrochage des écrans de tête, et d'autre part de moyens 19, assurant le mouvement de va-et-vient, de manière que, par le coulissement avec écartement par rapport aux moules, on réalise la mise en tension en groupe des armatures et de manière que, par leur coulissement en sens inverse avec rapprochement, on assure d'une part la détension lente des armatures avec la prise en charge des efforts de précontrainte par les écrans autoportants qui restent ainsi plaqués aux extrémités des produits démoulés et on facilite d'autre part le démoulage desdits produits.

Les dispositifs de mise en tension en groupe par parallélogramme déformable MT2, (figure 13), comportent une sérise de cielles 20, dotées de moyens d'accrochage 21, des écrans de tête, liées par articulations ordinaires 22, à une série de bielles 20a, de fixation par articulation aux extrémités de la structure de prise en charge des efforts de mise en tension, et d'autre part de moyens de blocage 23, de manière que l'ensemble décrit travaille comme un parallélogramme déformable qui, en position tendue, s'autoverrouille et qui, par déverrouillage, assure la détension lente des armatures, facilite le démoulage et libère les écrans de tête qui restent ainsi plaqués aux extrémités des produits démoulés.

Les dispositifs de mise en tension par glissement en parallèle MT3, (figures 15), comportent quelques poutres glissantes 24, de haute résistance, dotées de moyens d'accrochage 25, et de blocage 26, des écrans de tête, et de quelques pièces 27, de glissement, poutres liées par l'intermédiaire d'une ou plusieurs tiges 28, dotées notamment de moyens de vissage 29, à des bras 30, fixés aux deux extrémités des bancs ou des structures autoportantes, à l'aide de moyens démontables 31, de manière que, par l'opération de vissage des tiges, on réalise la mise en tension en groupe et de manière que, par le dévissage, on réalise la prise en charge des efforts de précontrainte par lesdits écrans autoportants qui restent ainsi plaqués aux extrémités des produits démoulés.

Les dispositifs de mise en tension en groupe par basculement MT4, (figures 20, 21, 27 et 28), comportent des bras 32, montés à l'aide d'axes 33, et de deux goussets 34, aux deux extrémités des bancs autoportants ou des structures autoportantes, bras équipés de poutres 35, dotées de moyens 36, de fixation auxdits bras, de moyens 37, d'accrochage des écrans de tête et de moyens 38, de blocage desdits écrans, de manière que, par le serrage des bras à l'aide notamment de tirants 39, dotés de moyens 40, de vissage et de moyens 41, de protection, on réalise la mise en tension lente et en groupe des armatures et de manière que, par desserrage, on transforme les efforts de mise en tension en efforts de précontrainte prise en charge par les mêmes écrans qui restent ainsi plaqués aux extrémités des produits demoulés.

Dans certains cas, on peut monter les bras basculant 32, sur les structures de prise en charge des efforts de mise en tension, par l'intermédiaire de dispositifs 42, permettant le coulissement en biais de manière à faciliter le démoulage en paquet des produits.

Les bancs autoportants Ba1, (figures 6, 7 et 8), conçus pour la fabrication des produits avec la mise en tension en groupe, comportent d'une part une ossature de prise en charge des efforts de mise en tension constituée notamment à l'aide de deux poutres principales de résistance 43, pourvues dans certains cas de rails 44, pour la distribution du béton et à l'aide d'une série de poutres transversales 45, pourvues soit de plaques 46, pour la fixation des vibrateurs 47, soit de pièces 48, facilitant l'accrochage des moyens amovibles de compactage, et d'autre part une ou plusieurs batteries de moules ordinaires bm, montés tête à tête par soudure, soit d'une façon démontable, de manière que lesdits bancs équipés de dispositifs de mise en tension en groupe, d'écrans mobiles et autoportants et, dans certains cas, de moyens propres de roulement 49, puissent être utilisés avec efficacité accrue dans les procédés "au sol", "en chaîne" et "rotatifs".

Les bancs autoportants Ba2, (figures 17, 18, 19, 25 et 26), conçus notamment pour la fabrication des produits linéaires avec la mise en tension fil par fil, comportent d'une part une série de longerons de prise en charge des efforts de mise en tension, constitués à l'aide de poutres longitudinales 50, sur lesquelles on soude deux par deux ies parois latérales des moules 51, liées d'avance par un profil métallique 52, longerons renforcés transversalement par le fond des moules 51 a, et par des poutres 53, servant en même temps à la fixation des moyens de compactage, et dotés de pièces de glissement en pente 54, de manière que, en équipant lesdits bancs d'écrans autoportants, notamment de type Et3 ou Et4, et dans certains cas de moyens propres de roulement 49, on peut les utiliser avec efficacite accrue "au sol", "en chaîne" ou par "rotation".

Les bancs autoportants Ba3, (figures 9 et 10), conçus pour la fabrication de produits de surface (dalles, planchers, etc), comportent une ossature 55, de prise en charge des efforts de mise en tension couverte d'une tôle lisse 55a, et équipée dans certains cas de moyens propres de roulement 49, ossature pourvue d'une série de niches 56, ayant les parois frontales 56a, en pente de manière à pouvoir recevoir les écrans de tête Et4, dans une position fixe à l'une des extrémités et dans une position variable, selon la longueur des produits, à l'autre extrémite.

Les écrans mobiles et autoportants, les dispositifs de mise en place et de mise en tension en groupe et les bancs autoportants permettent, selon la méthode décrite, de réaliser de nouvelles structures porteuses de moules et de nouvelles installations de traitement thermique de choc, démoulage et refroidissement qui améliorent l'efficacité des procédés connus pour la fabrication des produits en béton précontraint par armatures adhérentes.

Ainsi, les bancs autoportants, équipés d'écrans autoportants et, dans certains cas, de dispositifs de mise en tension en groupe, peuvent être, notamment pour des petites unités de production, fixés "au sol" soit tête à tête, soit côte à côte.

Les bancs peuvent être déplacés "en chaîne" soit tête à tête, notamment sur des rouleaux, soit côte à côte à l'aide de moyens propres de roulement, soit enfin par rotation à axe vertical ou à axe horizontal.

A la figure 8, on montre une chaîne équipée de bancs de moules autoportants dotés de moyens propres de roulement, bancs se déplaçant sur des rails dans un circuit de fabrication, en plan horizontal, fermé à l'aide de deux transbordeurs de tête 57, de manière à passer les moules remplis de béton et fermés à l'aide de couvercles C, à travers deux chambres adjacentes F1, de chauffage intensif en tunnel et à les présenter au poste de démoulage d'au-dessous d'une installation D1, constituée soit d'un pont roulant, soit notamment d'un portique 58, doté d'un? poutre en porte-à-faux 58a, et de moyens de; levage et d'accrochage, qui effectue d'une part le transfert des couvercles entre le poste de démoulage d et le poste d'introduction en tunnel, et d'autre part le transfert des produits démoulés sur ledit tunnel où l'on réalise successivement le refroidissement r, la finition et l'évacuation e.

Sur la figure 10, on montre un circuit de fabrication du type "chaîne polyvalente" à deux voies 59, superposées en plan vertical, circuit équipé de bancs de moules autoportants, notamment du type Ba3, et doté d'une part d'une installation de traitement thermique de chni comportant des couvercles C, de fermeture d.;S moules et une chambre-tunnel de chauffage intensif F2, et d'autre part de moyens D2, de transfert desdits couvercles entre le poste de démoulage d et le poste de bétonnage b, de démoulage et de transfert des produits démoulés p au-dessus de ladite chambre F2, pour le refroidissement, de manière qu'en dotant le poste de bétonnage d'un dispositif d'introduction des tubes 60, à travers les écrans Et4, on puisse réaliser le compactage du béton en deux temps, dont le dernier s'effectue "banc-fermé" opération qui permet l'extraction desdits tubes, par traction combinée à quelques mouvements de rotation dans les deux sens, sans danger d'effacement du béton pendant l'extraction des tubes ou après.

Sur les figures 11 et 12, est représentée une chaîne rotative à axe vertical, équipée d'une part de bancs autoportants Ba4, notamment pour la fabrication de poteaux pour lignes électriques, et dotée d'autre part d'une table rotative 61, qui passe, par sa rotation pas à pas, lesdits bancs fixes sur des plots élastiques 62, et fermés à l'aide de couvercles C, à trade produits ayant une largeur et/ou une longueur importante.

Un autre exemple préférentiel de réalisation est celui du "hall rotatif", amélioré tant en ce qui concerne la structure porteuse qu'en ce qui concerne les installations de traitement thermique, de démoulage et de refroidissement (figures 19, 20, 21, 22, 23 et 24).

Ainsi, en utilisant deux anneaux constitués en caisson de forte inertie, à l'aide de deux parois 75, en tôle épaisse, renforcée par des goussets radiaux 76a, et/ou circulaires 76b, et à l'aide d'une semelle intérieure 77a, et d'une semelle extérieure 77b, cette dernière pouvant soit être dotée d'un bandage de roulement 78, soit servir elle-même de bandage de roulement et, en plaçant lesdits anneaux aux deux extrémités de la structure, celle-ci peut être réalisée en deux variantes (figure 19), dont l'une non-portante ayant lesdits anneaux liés par une ossature métallique contreventée 79, dotée de plots élastiques 62, et équipée de bancs autoportants Ba, et l'autre autoportante par rapport aux efforts de mise en tension (figure 21 ayant les anneaux liés par une ossature 80, de forte résistance, capables de prendre en charge les efforts de mise en tension et de supporter, par l'intermédiaire des plots élastiques, les batteries de moules bm, structure équipée soit de dispositifs de mise en tension en groupe, notamment du type MT4, soit d'écrans autoportants du type Et4, de manière que les deux types de structures décrites permettent la filtration des vibrations d'amplitudes de plus en plus peï_{'}tes aux postes qui suivent le bétonnage, avec des effets bénéfiques pour le durcissement rapide et la résistance finale du beton.

La disposition des deux anneaux aux extrémités de la structure porteuse permet de réaliser une installation thermique de choc utilisant une série de couvercles métalliques CI, mobiles par rapport aux ba'1f- ';, et une chambre F4, de chauffage intense, disposée en arc de cercle entre le poste de bétonnage b et le poste de démoulage d (ce dernier, placé à 270° par rapport au premier), chambre dotée d'une part d'une paroi de traitement thermique 81, placée pour faciliter l'étanchéite entre les deux anneaux, paroi ayant la partie supérieure suspendue à la toiture 83 qui, elle, est posée à l'aide de galets 84, sur les deux anneaux, chambre équipée d'autre part de moyens de chauffage intensif soit à la vapeur 85, soit à l'aide de radiants infrarouges électriques ou à gaz.

Les couvercles métalliques C1, (figures 14, 17, 18, 19 et 21), fermant d'une seule pièce chaque banc de moules entre le poste de bétonnage et celui de démoulage, sont constitués d'une part d'une ossature de résistance 86, couverte d'une tôle lisse 87, et sont dotés d'autre part de moyens d'accrochage-décrochage automatique 88, sur lesdits bancs par l'intermédiaire de pièces de blocage 89, de manière que le transfert desdits couvercles, entre le poste de démoulage d et le poste de bétonnage b, s'effectue à l'aide d'une part de l'installation de démoulage D, et à l'aide d'autre part d'une courte chaîne 90, et d'une poutre roulante 91, qui dégage ladite chaîne et descend les couvercles dans l'axe vertical du hall en les accrochant sur le banc se trouvant au poste de bétonnage.

Dans certains cas, on ferme les bancs de moules à l'aide de plusieurs couvercles C2, (figures 23 et 24), constitués d'une ossature moins importante 86a, couverte elle aussi par une tôle lisse 87, et dotés de galets 92, de manière qu'en fixant sur les bancs des pièces 93, avec la tête en pente, on puisse réaliser le blocage desdits couvercles sur le banc rempli au poste de bétonnage en les poussant les uns contre les autres, et de manière que le déblocage et le retour dés couvercles s'effectuent automatiquement à l'aide d'une installation, placée notamment dans le plan vertical du hall, comportant un dispositif basculant 94, équipé d'un vérin 95, lié à une tige à doigts verticaux 95a, qui, à chaque arrêt du hall, débloque lesdits couvercles et les dépose par son basculement sur deux rails-guidage 96, montés en pente 96a, au poste de déblocage et en boucle 96b, entre celui-ci et le poste de bétonnage, boucle fixée par des renforts 82a, et dotée de moyens de huilage 97, et de freinage 98, de manière qu'une fois ladite boucle remplie de couvercles, ceux-ci descendent tout simplement par gravité, arrivant soit directement dans un dispositif de pose 99, au-dessus du banc rempli, soit dans certains cas au bout dudit banc d'où ils sont repris pour la pose à l'aide de moyens ordinaires de manutention.

L'installation de démoulage D4, à fonctions multiples (figures 14, 19, 21, 24, 25 et 29), comporte d'une part une ossature, notamment tubulaire 100, dotée de deux parois de tête 101, de moyens 102, de va-et-vient, par rapport au banc de moules se trouvant au poste de démoulage et de moyens de rotation 103, elle comporte d'autre part dés moyens 104, de déverrouillage et 105, de pose des couvercles C, sur la chaîne de retour 90, des moyens 106, de démoulage en paquet et des moyens 107, de transfert des produits démoules, munis d'écrans autoportants devant l'entrée des divérses installations de réfroidissement et, dans certains cas, elle comporte égalemént des moyens de nettoyage et huilage des moules.

Les installations de refroidissement R, utilisées notamment pour le "hall rotatif" et pour le "tambour rotatif", sont conçues à l'horizontale RI, en pente R2, ou par rotation R3.

L'installation R1 (figures 14 et 19), disposée à l'horizontale entre le poste de démoulage d, et celui d'évacuation e, comporte d'une part un plancher support 108, et une enceinte dotée d'un plafond 109, de deux parois de tête 110, et de quelques membranes de fermeture 111, et comporte d'autre part des moyens de transfert pas à pas des produits démoulés, notamment à l'aide des chaînes 112.

L'installation R2, (figures 21, 22 et 24), disposée en pente à l'intérieur ou à l'extérieur du "hall rotatif", comporte d'une part une ossature-support 113, deux parois principales d'isolation thermique 114, deux parois de tête 115, des membranes de fermeture 111, et quelques poutres de glissement 116, et comporte d'autre part un dispositif 117, d'introduction et de poussage des produits durcis en haut et un dispositif 118, de réception en bas et de transfert desdits produits sur la chaîne de finition.

L'installation R3, (figure 25), comporte d'une part une ossature-support indépendante 119, dotée d'une chambre 120, notamment circulaire, à parois d'isolation thermique 121, à l'intérieur de laquelle tourne, à l'aide d'un dispositif 122, de rotation pas à pas, un cylindre 123, doté de quelques niches démontables 124, ayant le contour des produits démoulés, produits qui sont ainsi transférés entre l'installation de démoulage D, et la chaîne d'évacuation e, avec refroidissement progressif.

Pour le procédé "tambour rotatif", la méthode, selon l'invention, permet d'une part soit d'équiper la structure rotative ordinaire de bancs de moules autoportants, soit de réaliser une nouvelle structure, autoportante elle-même par rapport aux efforts de mise en tension, et d'autre part de doter ledit procédé de nouvelles installations de manière à pouvoir réaliser des unités fixes ou mobiles par voies terrestres ou maritimes, améliorant la fabrication des produits en béton precontraint.

Dans les figures 27 et 28, on montre une structure rotative autoportante, constituée d'une poutre axiale 126, d'appui et de rotation, liée par deux parois de tête 127, et par quelques éléments de contreventement radial 128, à une série de poutres périphériques 129, de prise en charge des efforts de mise en tension, poutres contreventées également dans le sens circulaire, à l'aide des éléments 130, et équipée d'une part soit d'écrans autoportants Et4, soit de dispositifs de mise en tension en groupe MT4, et de batteries de moules ordinaires bm, dotées d'écrans autoportants Et, et dotée d'autre part d'une installation de traitement thermique de choc comportant des couvercles basculants C3, fixés à la structure ou aux batteries, une série de chambres de chauffage intensif F5, nichées à l'intérieur de ladite structure, et un dispositif rotatif 131, d'alimentation en vapeur, de manière que ladite structure constitue la pièce maîtresse d'une usine fixe, mobile ou flottante pour la fabrication des produits en béton précontraint.

Un dernier exemple de réalisation est celui d'une usine flottante de type "tambour rotatif", (figures 25 et 26), comportant soit une structure autoportante equipée de batteries de moules ordinaires, dotées de couvercles basculants C3, de fermeture, soit une structure non-portante 132, équipée de bancs autoportants dotés, eux aussi, de couvercles basculants de fermeture, structures montées à l'aide de deux dispositifs d'appui et de rotation 133, dans une coque 134, notammént én béton armé, coque pourvue d'une part de quelques consoles 135, de montage et de deux parois 136, de support desdites structures et de renforcement transversal, coque dotée d'autre part d'une charpente métallique ayant la partie inférieure 137, solidement fixée à ses parois et la partie supérieure 138, démontable ou même coulissante dans la partie inférieure, afin de réduire la hauteur pendant le transport de manière qu'en équipant d'une part ladite usine d'un dispositif de mise en place en groupe MP, d'une installation de bétonnage à trémietampon fixe 139, et à trémie de distribution mobile 140, d'une chambre F6, de chauffage intensif et d'une installation rotative de refroidissement R3, elle aussi, démontable pour le transport, et qu'en dotant d'autre part ladite usine d'une série d'annexes, notamment chaudière à vapeur, groupe électrogène, atelier d'entretien, laboratoire, magasins, bureau, sanitaires, etc, on obtienne une unité flottante autonome de très haut rendement qui permette en même temps de réduire la distance de transport tant pour les matières premières (sable et granulats sur place) que pour les produits finis.

## Revendications

1. Méthode d'amélioration de l'efficacité des procédés pour la fabrication des produits en béton precontraint par armatures adhérentes, caractérisée par le fait:
- qu'on utilise des écrans mobiles et autoportants (Et) pour la fermeture des moules (m) aux deux extrémités et pour l'ancrage des armatures (a) (fil ou toron);
- qu'après mise en tension des armatures et moulage du béton dans les moules, et après durcissement, par passage des moules ainsi remplis à travers une installation de traitement thermique, on réalise le démoulage des produits (b) en paquets, avec transfert des efforts de précontrainte aux écrans de tête (Et);
- qu'on fait ensuite passer les produits démoulés, munis desdits écrans de tête, dans une installation de refroidissement (R);
- et qu'après le passage des produits à travers cette installation de refroidissement, le béton ayant acquis une résistance supplémentaire par rapport à celle existant au moment du démoulage, on réalise le transfert des efforts de précontrainte au béton par adhérence, et on récupère les écrans autoportants (Et).

2. Méthode selon la revendication 1, caracterisée par le fait qu'on réalise une mise en place en groupe des armatures (a), à l'aide des écrans de tête et de dispositifs de mise en place en groupe (Mp) et qu'on réalise une mise en tension en groupe de ces armatures a l'aide de dispositifs de mise en tension en groupe (MT), et que l'on dispose, si nécessaire, des écrans mobiles ét autoportants de séparation (Es) entre les écrans d'extrémités (Et), selon la longueur souhaitée pour les produits en béton.

3. Méthode selon la revendication 2, caractérisée par le fait qu'on utilise des bancs de moules autoportants (Ba) équipés desdits écrans mobiles et autoportants d'extrémité (Et) et éventuellement de séparation (Es) et de dispositifs de mise en tension en groupe (MT).

4. Méthode d'amélioration de l'efficacité des procédés pour la fabrication des produits en béton précontraint par armatures adhérentes, caractérisée par le fait qu'on utilise des écrans mobiles et autoportants (Ee) de fermeture des moules (m) aux deux extrémités et d'ancrage des armatures (a) (fil ou toron), des écrans mobiles et autoportants de separation (Es), des dispositifs de mise en place en groupe (MP) des armatures, des dispositifs de mise en tension en groupe (MT)des armatures, à l'aide desquels on peut soit réaliser des bancs de moules autoportants (Ba), soit équiper directemént certaines structures porteuses de moules équipées de bancs de moules autoportants ou de batteries de moules (bm) ordinaires, structures qui permettent de faire passer les moules à travers une installation de traitement thermique de choc utilisant des couvercles (C), notamment métalliques, pour la fermeture des moules et une chambre fixe (F), suivant la trajectoire des moules, dotée de moyens de chauffage intensif, au bout de laquelle une installation à fonctions multiples (D) décroche et transfère lesdits couvercles, réalise dans un deuxième temps le démoulage des produits (p) en paquets, avec transfert lent des efforts de précontrainte aux écrans de tête et effectue dans un troisième temps la pose des produits démoulés, munis desdits écrans devant une installation de refroidissement (R) de manière que, après le passage desdits produits à travers cette dernière installation, ils arrivent sur une chaîne d'évacuation où l'on récupère les écrans autoportants et on réalise ainsi le transfert des efforts de précontrainte au béton par adhérence, celui-ci ayant acquis une résistance supplémentaire par rapport à celle existant au démoulage.

5. Ecran autoportant (Et 1) pour la fermeture des têtes de moules et pour l'ancrage des armatures, pour la mise en oeuvre d'une méthode selon la revendication 1 ou 4, caractérisé par le fait qu'il comporte, d'une part, deux parois frontales (1 ), suivant le profil du produit à fabriquer et montées l'une par rapport à l'autre à une distance permettant la coupure des armatures (a), parois pourvues de trous pour le passage des armatures et de couvercles (2) (démontables ou fixes et pourvus de trous (t) pour la coupure des armatures), ces parois comportant des renforcements propres à les rendre autoportantes notamment par rapport aux efforts de précontrainte, ledit écran comportant, d'autre part, des moyens d'ancrage (4) des armatures et des moyens d'accrochage rapide (5) à un dispositif de mise en tension en groupe, de telle sorte que cet écran mobile par rapport au moule facilite la mise en place et la mise en tension en groupe des armatures, notamment constituées par des fils boutonnés, ainsi que le démoulage, et puisse prendre en charge les efforts de précontrainte après le démoulage, pendant le temps voulu.

6. Ecran autoportant de tête (Et 2) pour la mise en oeuvre d'une méthode selon la revendication 1 ou 4, caractérisé par le fait qu'il est constitué en une seule pièce (6), notamment coulée, suivant le profil du produit à fabriquér, pièce dotée de moyens d'ancrage (4) et de moyens d'accrochage (5), et éventuellement pourvue de trous et/ou de cavités (t) pour la coupure des armatures.

7. Ecran autoportant de tête (Et 3) pour la mise en oeuvre d'une méthode selon la revendication 1 ou 4, caractérisé par le fait qu'il comporte une plaque de résistance (7), autoportante tant par rapport aux efforts de mise en tension que par rapport aux efforts de précontrainte, plaque dotée d'une part de moyens d'ancrage des armatures et d'une paroi (8) dont le contour correspond à celui du produit à fabriquer, paroi qui peut pénétrer à l'intérieur du moule sur une longueur assurant la fixation rapide et étanche, et dotée d'autre part de moyens de glissement en pente (9) par rapport aux extrémités du moule et de moyens de blocage (10) par rapport à celles-ci, de manière que pour la mise en tension fil par fil les pertes soient réduites, la mise en place en groupe soit facilitée et le démoulage automatique soit assuré, la susdite plaque pouvant prendre en charge les efforts de précontrainte le temps voulu après le démoulage des divers produits, cette plaque de résistance (7) pouvant comporter des trous et/ou des cavités (t) pour la coupure des armatures.

8. Ecran autoportant de tête (Et 4) pour la mise en oeuvre d'une méthode selon la revendication 1 ou 4, caractérisé par le fait qu'il comporte une ossature suffisamment résistante pour être autoportante tant par rapport aux efforts de précontrainte que par rapport aux efforts de mise en tension, pour l'ancrage des armatures, cette ossature étant dotée d'au moins un pied (9 a) de glissement en pente, ce pied étant doté, à son tour, soit de moyens de blocage (10 a), soit de moyens de traction et de blocage (11 de manière que ledit écran puisse servir tant pour la mise en tension en groupe que pour la mise en tension fil par fil en permettant, dans les deux cas, un démoulage automatique et une prise en charge des efforts de précontrainte.

9. Installation pour la fabrication de produits en béton précontraint par armatures adhérentes, pour la mise en oeuvre de la méthode de la revendication 1, caractérisée en ce qu'elle comporté dés écrans mobiles et autoportants (Et) selon l'une quelconque des revendications 5 à 8.

10. Installation selon la revendication 9, pour la mise en oeuvre de la méthode de la revendication 2, caractérisée en ce qu'elle comprend en outre des dispositifs de mise en place en groupe (Mp) des armatures (a), dispositifs de mise en tension en groupe (Mt) des armatures et, si nécessaire des écrans mobiles et autoportants de séparation (Es) disposés entre les écrans d'extrémités (Et) selon la longueur souhaitée pour les produits en béton.

11. Installation selon la revendication 10, pour la mise en oeuvre de la méthode de la revendication 3, caractérisé en ce qu'elle comporte des bancs de moules autoportants (Ba) équipés desdits écrans mobiles et autoportants d'extrémité (Et) et éventuellement de séparation (Es), et de dispositifs de mise en tension en groupe (MT). des armatures (a).

12. Installation pour la fabrication de produits en béton précontraint par armatures adhérentes, pour la mise en oeuvre de la méthode de la revendication 4, caractérisée par le fait qu'elle comporte des écrans mobiles et autoportants (Ee) de fermeture des moulés (m) aux deux extrémités et d'ancrage des armatures (a) (fil ou toron), des écrans mobiles et autoportants de séparation (Es), des dispositifs de mise en place en groupe (MP) les armatures des dispositifs de mise en tension en groupe (MT), les armatures ces écrans et dispositifs étant agencés soit pour réaliser des bancs de moules autoportants (Ba) soit pour équiper directement certaines structures portéuses de moules équipées de bancs de moules autoportants ou de batteries de moules (bm) ordinaires, structures qui sont agéncées pour faire passer les moules à travers une installation de traitement thermique de choc utilisant des couvercles (C) notamment métalliques, pour la fermeture des moules et une chambre fixe (F), suivant la trajectoire des moules, dotée de moyens de chauffage intensif, cette installation comportant en outre au bout de ladite trajectoire une installation à fonctions multiples (D) comportant des moyens pour décrocher et des moyens pour transférer lesdits couvercles, des moyens pour réaliser dans un deuxième temps le démoulage des produits (p) en paquets, avec transfert lent des efforts de precontrainte aux écrans de tête, et des moyens pour effectuer dans un troisième temps la pose des produits démoulés, munis desdits écrans, devant une installation de refroidissement (R), cette installation comportant également une chaîne d'évacuation, située après la susdite installation à fonctions multiples (D), où l'on récupère les écrans autoportants et on réalise ainsi le transfert des efforts de précontrainte au béton par adhérence, celui-ci ayant acquis une résistance supplémentaire par rapport à celle existant au démoulage.

13. Installation selon la revendication 10, comportant un dispositif de mise en place en groupe (MP) des armatures pour la mise en oeuvre d'une méthode selon la revendication 2, caractérisée par le fait que ce dispositif comporte au moins deux bras (12) dont l'un est fixe (12a) et dont le ou les autres (12b) sont des bras porteurs coulissants, ces bras (12) étant dotés de têtes basculantes (13) et, pour les bras coulissants (12b), de moyens de roulement (14) au long des moules, l'ensemble étant tel que, dans la position "bras serrés", on fixe les écrans autoportants sur lesdites têtes (13), et on enfile les armatures (a) à travers lesdits écrans, et que dans la position "bras écartés", on bascule l'ensemble "écrans-armatures" dans les moules.

14. Installation selon la revendication 11, comportant un dispositif de mise en tension en groupe (MT 1) pour la mise en oeuvre de la méthode selon la revendication 3 caractérisée par le fait que ce dispositif comporte des axes coulissants (15) à l'intérieur de manchons (15a) fixés en biais sur les deux extrémités d'un banc autoportant ou d'une structure autoportante, ces axes étant munis d'une part de manchons (17) permettant une fixation réglable des moyens d'accrochage (18) des écrans de tête et, d'autre part, de moyens (19) assurant un mouvement de va-et-vient de manière que, par le coulissement en biais avec écartement par rapport au moule, on réalise la mise en tension des armatures et que par le coulissement en sens inverse avec rapprochement, on assure d'une part, la détension lente des armatures avec la prise en charge des efforts de précontrainte par les écrans autoportants qui restent ainsi plaqués aux extrémités des produits démoulés et, d'autre part un démoulage facilité desdits produits.

15. Installation selon l'une quelconque des revendications 10, 11 ou 12, comportant un dispositif de mise en tension en groupe (MT 4) pour la mise en oeuvre d'une méthode selon la revendication 2, 3 ou 4, caractérisée par le fait que ce dispositif comporte des bras basculants (32) montés aux deux extrémités d'un banc autoportant ou d'une structure autoportante, ces bras étant équipés de poutres (35) dotées de moyens de fixation (36) auxdits bras, de moyens d'accrochage (37) des écrans de tête et de moyens de blocage (38) desdits écrans de manière que, par le serrage des bras, notamment à l'aide dé tirants (39) munis de moyens de vissage (40), on réalise la mise en tension lente des armatures et que, par desserrage, on transforme les efforts de mise en tension en efforts de précontrainte pris en charge par les écrans qui sont ainsi plaqués aux extrémités des produits démoulés, les susdits bras basculants (32) pouvant être montés, le cas échéant sur des dispositifs (42) pérmettant un coulissement en biais de manière à faciliter le démoulage.

16. Installation selon la revendication 11 ou 12 comportant un banc autoportant (Ba 2) pour la mise en oeuvre d'une méthode selon la revendication 3 ou 4 notamment pour la fabrication de produits nécessitant une mise en tension fil par fil caractérisée par le fait que ce banc comporte, d'une part, une série de longérons de prise en charge des efforts de mise en tension, notamment constitués à l'aide de poutrés longitudinales (50) sur lesquelles sont fixées, en particulier par soudage, les parois latérales des moules (51) liées au préalable par un profil métallique (52), ces longerons étant renforcés transversalement par le fond des moules (51 a) et par les poutres (53) servant également à la fixation de moyens de compactage, et que, d'autre part, le banc autoportant est doté de pièces de glissement en pente (54) destinées à coopérer avec des surfaces en biais complémentaires prévues sur les écrans autoportants (notamment du type Et 3 ou Et 4), ce banc autoportant pouvant être équipé de moyens propres de roulement (49).

17. Installation selon la révendication 11 ou 12, comportant un banc autoportant (Ba 3) pour la mise en oeuvre d'une méthode selon la revendication 3 ou 4, notamment pour la fabrication de produits de surface tels que dalles, planchers, panneaux... caractérisée par le fait que ce banc comporte une ossature (55) de prise en charge des efforts de mise en tension, couverte d'une tôle lisse (55a) et éventuellement équipée de moyens propres de roulement (49), cette ossature étant pourvue d'une série de niches (56) ayant des parois frontales (56a) en pente de manière à pouvoir recevoir des écrans de tête (Et 4) comportant des surfaces inclinées complémentairés, dans une position fixe à l'une des extrémités de ce banc et dans une position variable, selon la longueur des produits, à l'autre extrémité.

18. Installation selon la revendication 11 ou 12, comportant une chaîne de fabrication des produits en béton précontraint, pour la mise en oeuvre d'une méthode selon la revendication 3 ou 4, caractérisée par le fait que cette chaîne est équipée d'une part de bancs de moules autoportants et qu'elle est dotée d'autre part d'un circuit de fabrication fermé en plan horizontal à l'aide de deux transbordeurs de tête (57), de manière à passer les bancs remplis de béton et fermés à l'aide de couvercles notamment métalliques (C) à travers deux chambres adjacentes (F1 ) de chauffage intensif en tunnel et de manière à les présenter au poste de démoulage (d) au-dessous d'une installation (D1), constituée soit d'un pont roulant, soit notamment d'un portique (58), doté d'une poutre en porte-à-faux (58a) et de moyens de levage de d'accrochage, qui effectue d'une part le transfert des couvercles entre le poste de démoulage (d) et le poste d'introduction (i) en tunnel, et d'autre part le transfert des produits démoulés sur ledit tunnel où l'on réalise successivement le refroidissement (r), la finition et l'évacuation (e).

19. Installation selon la revendication 1 ou 12, comportant une chaîne de fabrication utilisant un circuit du type "chaîne polyvalente", pour la mise en oeuvre d'une méthode selon la revendication 3 ou 4, caractérisée par le fait que cette chaîne est équipée de bancs autoportants (notamment du type Ba3), et dotée d'une part d'une installation de traitement thermique de choc, comportant des couvercles (C), de fermeture des moules et une chambre-tunnel de chauffage intensif (F2), et d'autre part de moyens (D2) de transfert desdits couvercles entre le poste de démoulage (d) et le poste de bétonnage (b), de démoulage et de transfert des produits démoulés au-dessus du tunnel de refroidissement lent, de manière qu'en dotant le poste de bétonnage d'un dispositif d'introduction des tubes (60), à travers les écrans (Et4), on puisse réaliser le compactage du béton en deux témps, dont le premier s'effectue "banc-fermé" opération qui permet l'extraction desdits tubes, par traction combinée à quelques mouvements de rotation dans les deux sens, sans danger d'effacement du béton pendant l'extraction des tubes ou après.

20. Installation selon l'une quelconque des revendications 10 à 12 comportant une chaîne rotative en plan vertical pour la mise en oeuvre d'une méthode selon l'une quelconque des revendications 2 à 4 caractérisée par le fait que cette chaîne est dotée d'une structure fixe ayant deux portiques de tête (65), équipés de guidages circulaires (66) et liés d'une part par les plate- formes de travail (67) et d'autre part par les parois (68), de la chambre de chauffage (F4), dotée de moyens de chauffage, notamment par radiants infrarouges (69), de manière que les bancs de moules (Ba), équipés de moyens propres de roulement (70) et fermés à l'aide de couvercles (C), soient déplacés dans un circuit rotatif, circuit pouvant être assorti d'installations de démoulage et de refroidissement.

21. Installation du type "hall rotatif" selon l'une quelconque des revendications 9 à 12 pour la mise en oeuvre d'une méthode selon l'une quelconque des revendications 1 à 4, caractérisée par le fait qu'elle a les deux anneaux disposés aux extrémités du hall de manière à pouvoir être dotée d'une part de nouvelles structures porteuses et, d'autre part, d'installations plus efficaces de traitement thermique, démoulage et refroidissement.

22. Installation rotative selon la revendication 21, caractérisée par le fait que les deux anneaux, disposés aux extrémités, sont constitués en caisson de forte inertie, à l'aide de deux parois (75),en tôle épaisse, renforcées par des goussets radiaux (76a) et/ou circulaires (76b), et à l'aide d'une semelle intérieure (77a), et d'une semelle extérieure (77b) cette dernière pouvant soit être dotée d'un bandage de roulement (78), soit servir elle-même de bandage de roulement de manière que, en liant ces deux anneaux par une ossature métallique (79), plus légère, on obtienne une structure rotative non portante par rapport aux efforts de mise en tension structure porteuse de bancs de moules autoportants, et de manière que, en liant lesdits anneaux par une ossature (80), de forte résistance et en les dotant soit de dispositifs de mise en tension en groupe (notamment du type MT4) soit d'écrans autoportants de mise en tension fil par fil (Et 4) on obtienne une structure autoportante, structure porteuse de batteries de moules ordinaires, de façon que les deux types de structures décrites permettent la filtration des vibrations d'amplitudes de plus en plus petites aux postes qui suivent le bétonnage avec des effets bénéfiques pour le durcissement rapide et la résistance finale du béton.

23. Installation selon l'une quelconque des revendications 9 à 12 comportant une installation de traitement thermique de choc, pour mise en oeuvre de la méthode selon l'une quelconque des revendications 1 à 4 ou pour la chaîne de fabrication d'une installation selon la revendication 19, caractérisée par le fait que cette installation de traitement thermique de choc utilise une série de couvercles métalliques (C1), fermant d'une seule pièce chaque banc de moules entre le poste de bétonnage et celui de démoulage, couvercles constitués d'une part d'une ossature de résistance (86), couverte d'une tôle lisse (87), et dotés d'autre part de moyens d'accrochage-décrochage automatique (88), sur lesdits bancs par l'intermédiaire de quelques pièces de blocage (89), de manière que le transfert desdits couvercles, entre le poste de démoulage et le poste de bétonnage, s'effectue à l'aide d'une part de l'installation de démoulage (D), à l'aide d'autre part d'une courte chaîne (90), et d'une poutre roulante (91), qui dégage ladite chaîne et descend les couvercles dans l'axe vertical du hall en les accrochant sur le banc se trouvant au poste de bétonnage.

24. Installation selon l'une quelconque des revendications 9 à 12 comportant une installation de traitement thermique de choc pour mise en oeuvre de la méthode selon l'une quelconque des revendications 1 à 4 ou pour une chaîne de fabrication d'une installation selon la revendication 19, caractérisée par le fait que cette installation de traitement thermique de choc comporte d'une part une chambre fixe de chauffage vers l'intérieur et plusieurs chambres mobiles, nichées dans la structure rotative elle-même vers l'extérieur dans une solution qui assure en même temps la fermeture de l'usine, et par le fait qu'elle utilise d'autre part quelques couverclés (C2), d'un gabarit plus pétit, chacun doté de quatre galets (92), de blocage et de roulement de manière qu'en fixant sur les bancs quelques pièces, avec la tête en pente, on puisse réaliser le blocage desdits couvercles sur le banc rempli au poste de bétonnage en les poussant les uns contre les autres, et de manière que le déblocage et le retour des couvercles s'effectuent automatiquement à l'aide d'une installation, placée notamment dans le plan vertical du hall, comportant un dispositif basculant (94), équipé d'un vérin (95), lié à une tige à doigts verticaux (95a), qui, à chaque arrêt du hall, débloque lésdits couvercles et les depose par son basculement sur deux rails-guidage, montée en pente (96a), au poste, de déblocage et en boucle (96b), entre celui-ci et le poste de bétonnage, boucle fixée par quelques renforts (82a) et dotée de moyens de huilage (97), et de freinage (98), de manière qu'une fois ladite boucle remplie de couvercles ceux-ci descendent tout simplement par gravitation, arrivant soit directement dans un dispositif de pose (99), au-dessus du banc rempli soit dans certains cas au bout dudit banc d'où ils sont repris pour la pose à l'aide de moyens ordinaires de manutention.

25. Installation selon l'une quelconque des revendications 9 à 12, comportant une installation de démoulage (D4) à fonctions multiples, pour mise en oeuvre de la méthode selon l'une quelconque des revendications 1 à 4 ou pour une chaîne de fabrication d'uné installation selon la revendication 19, caractérisée par le fait que cette installation de démoulage comporte d'une part une ossature notamment tubulaire (100) dotée de deux parois de tête (101 de moyens (102), de mouvement de va-et-vient par rapport au banc de moules se trouvant au poste de démoulage et de moyens de rotation (103), et par le fait qu'elle comporte d'autre part des moyens (104), de déverrouillage et (105) de pose des couvercles (CI), sur la chaîne de retour (90), des moyens (106) de démoulage en paquet et des moyens (107), de transfert des produits démoulés, munis d'écrans autoportants devant l'entrée des diverses installations de refroidissement.

26. Installation selon l'une quelconque des revendications 9 à 12, comportant une installation de refroidissement (RI), pour mise en oeuvre de la méthode selon l'une quelconque des revendications 1 à 4 ou pour une chaîne de fabrication d'une installation selon la revendication 19, caractérisée par le fait que cette installation de refroidissement est disposée à l'horizontale entre le poste de démoulage (d) et la chaîne d'évacuation (e) sur un plancher propre, étant dotée de moyéns de passage (112), des produits démoulés en paquet et pas à pas et dans certains cas de parois et de membranes de fermeture.

27. Installation selon l'une quelconque des revendications 9 à 12 comportant une installation de refroidissement (R2), pour mise en oeuvre de la méthode selon l'une quelconque des revendications 1 à 4 ou pour une chaîne de fabrication d'une installation selon la revendication 19, caractérisée par le fait que cette installation de refroidissement est disposée en pente, soit à l'intérieur, soit à l'extérieur du hall rotatif, étant dotée d'un dispositif d'introduction et de poussage en haut (117), de quelques poutres de support et de glissement (116), de quelques poutres de guidage (116a), de moyens de réception et d'évacuation en bas (118) et dans certains cas de parois et membranes de fermeture.

28. Installation selon l'une quelconque des revendications 9 à 12, comportant une structure autoportante pour le procédé "tambour rotatif" pour mise en oeuvre de la méthode selon l'une quelconque des revendications 1 à 4 ou pour une chaîne de fabrication d'une installation selon la revendication 19 caractérisée par le fait que cette structure autoportanté est constituée d'une poutre axiale (126) d'appui et de rotation, liée par deux parois de tête (127) et par quelques éléménts de contreventement radial (128), à une série de poutres périphériques (129), de prise en charge des efforts de mise en tension poutres contreventées également dans le sens circulaire à l'aide des éléments (130), et équipée d'une part soit d'écrans autoportants (Et 4), soit de dispositifs de mise en tension en groupe (MT4) et de batteries de moules ordinaires (bm) dotées d'écrans autoportants (Et) et dotée d'autre part d'une installation de traitement thermique de choc comportant des couvercles basculants (C3), fixés à la structure ou aux batteries, une série de chambres de chauffage intensif (F5), nichées à l'intérieur de ladite structure et un dispositif rotatif (131), d'alimentation en vapeur de manière que ladite structure constitue la pièce maîtresse d'une usine fixe, mobile ou flottante pour la fabrication des produits en béton précontraint.

29. Installation selon l'une quelconque des revendications 9 à 12, comportant une installation rotative de refroidissement (R3) pour mise en oeuvre de la méthode selon l'une quelconque des revendications 1 à 4 ou pour une chaîne de fabrication d'une installation selon la revendication 19, caractérisée par le fait que cette installation rotative de refroidissement comporte d'une part une ossature-support indépendante (119) dotée d'une chambre (120), notamment circulaire, à parois d'isolation thermique (121), à l'intérieur de laquelle tourne, à l'aide d'un dispositif (122) de rotation pas a pas, un cylindre (123), doté de quelques niches démontables (124) ayant le contour des produits démoulés, produits qui sont ainsi transférés entre l'installation de démoulage (D) et la chaîne d'évacuation (e) avec refroidissement progressif.

30. Installation flottante du type "tambour rotatif" selon l'une quelconque des revendications 9 à 12 pour mise en oeuvre de la méthode selon 1'ur,k@ quelconque des revendications 1 à 4 ou pour une chaîne de fabrication d'une installation selon la revendication 19, caractérisée par le fait qu'elle comporte soit une structure autoportante équipée de batteries de moules (bm) dotées d'écrans autoportants (Et), et de couvercles de fermeture du type basculant (B3), soit une structure non portante équipée de bancs de moules autoportants (Ba), dotés, eux aussi de couvercles basculants de fermeture du béton, structures montées à l'aide de deux dispositifs d'appui et de rotation (133), dans une coque (134), notamment en béton armé, coqué pourvue d'une part de quelques consoles de montage (135), et de deux parois (136), de support des structures et de renforcement transversal, coque dotée d'une part d'une charpente métallique ayant la partie inférieure (137), solidement fixée à ses parois et la partie supérieure (138) démontable ou glissante afin de réduire la hauteur pendant le transport, de manière qu'en équipant d'une part ladite usine de dispositifs de mise en place en groupe (MP) d'une installation de bétonnage à trémie-tampon fixe et à trémie de distribution mobile, d'une chambre (F6) de chauffage intensif, notamment à la vapeur et d'une installation rotative de refroidissement (R3) elle aussi démontable pour le transport, et de manière qu'en dotant d'autre part ladite usine d'une série d'annexes notamment chaudière à vapeur, groupe électrogène atelier d'entretien, laboratoire, magasins, bureau sanitaires, etc, on obtienne une unité flottante autonome de très haut rendement qui permette en même temps de réduire la distance de transport tant pour les matières premières (sables et granulats sur place) que pour les produits finis.

## Patentansprüche

1. Verfahren zum Verbessern der Wirksamkeit von Verfahren zur Herstellung von Fertigteilen aus Beton, der durch anhaftende Bewehrungen vorgespannt ist, dadurch gekennzeichnet,
- daß bewegliche und selbsttragende (Et) Schalwände zum Verschließen der Formen (m) an zwei Enden und zum Befestigen der Bewehrungen (a) (Draht oder Litze) verwendet werden;
- daß nach dem Spannen der Bewehrungen und dem Formen des Betons in den Formen und nach dem Aushärten durch Hindurchleiten der noch gefüllten Formen durch eine Anlage zur thermischen Behandlung die Fertigteile (b) in Paketen, unter Übertragung von Vorspannungskräften auf die Kopfschalwände (Et), entformt werden;
- daß die entformten, mit den Kopfschalwänden versehenen Fertigteile dann durch eine Abkühlanlage (R) hindurchbefördert werden;
- und daß nach dem Hindurchbefördern der Fertigteile durch die Abkühlanlage, nachdem der Beton eine höhere Festigkeit im Vergleich zu der im Augenblick der Entformung angenommen hat, die Übertragung der Vorspannungskräfte auf den Beton durch Haftung bewirkt wird und die selbsttragenden Schalwände (Et) entfernt werden.

2. Verfahren nach Anspruch 1, dadurch gekennzeichnet, daß die Bewehrungen (a) gruppenweise in die Einbaulage gebracht werden, und zwar mittels der Kopfschalwände und Vorrichtungen (Mp) zum gruppenweisen In-Einbaulage-Bringen, und daß die Bewehrungen mittels Vorrichtungen (MT) zum gruppenweisen Spannen gespannt werden und daß erforderlichenfalls bewegliche und selbsttragende Trennschalwände (Es) zwischen den Endschalwänden (Et) entsprechend der gewünschten Länge der Betonfertigteile angeordnet werden.

3. Verfahren nach Anspruch 2, dadurch gekennzeichnet, daß Bänke (Ba) selbsttragender Formen, die mit den beweglichen und selbsttragenden Endschalwänden (Et) und gegebenenfalls Trennschalwänden (Es) versehen sind, und Vorrichtungen (MT) zum gruppenweisen Spannen verwendet werden.

4. Verfahren zum Verbessern der Wirksamkeit von Verfahren zur Herstellung von Fertigteilen aus Beton, der durch anhaftende Bewehrungen vorgespannt ist, dadurch gekennzeichnet, daß bewegliche und selbsttragende Schaiwände (Ee) zum Verschließen der Formen (m) an zwei Enden und zum Befestigen der Bewehrungen (a) (Draht oder Litze), bewegliche und selbsttragende Trennschalwände (Es), Vorrichtungen (MP) zum gruppenweisen In-Einbaulage-Bringen der Bewehrungen und Vorrichtungen (MT) zum gruppenweisen Spannen der Bewehrungen verwendet werden, mittels denen Bänke (Ba) selbsttragender Formen verwirklicht oder mit denen bestimmte Formtragwerke direkt versehen werden können, die mit Bänken selbsttragender Formen oder Batterien (bm) normaler Formen versehen sind und die ein Hindurchbefördern der Formen durch eine Anlage zur Behandlung mittels eines thermischen Schocks unter Verwendung von Deckeln (C), insbesondere metallischen, zum Schließen der Formen und durch eine feststehende Kammer (F) gestatten, welche der Bahn der Formen entspricht und mit Mitteln zur intensiven Erwärmung versehen ist, an deren Ende eine Anlage (D) mit mehreren Funktionen die Deckel abnimmt und transferiert, daß in einer zweiten Phase das paketweise Entformen der Fertigteile (p) bewirkt wird, und zwar unter langsamer Übertragung der Vorspannungskräfte auf die Kopfschalwände, daß in einer dritten Phase die entformten, mit den Schalwänden versehen Fertigteile vor einer Abkühlanlage (R) in der Weise angeordnet werden, daß die Fertigteile nach Durchlaufen dieser Anlage auf einer Evakuierungskette ankommen, wo die selbsttragenden Schalwände entfernt werden, und daß schließlich die Übertragung der Vorspannungskräfte auf den Beton durch Haftung bewirkt wird, nachdem dieser eine höhere Festigkeit gegenüber der Festigkeit, die er beim Entformen hatte, angenommen hat.

5. Selbsttragende Schalwand (Et1) zum Abschließen der Köpfe von Formen und zum Befestigen von Bewehrungen zur Durchführung eines Verfahrens nach Anspruch 1 oder 4, dadurch gekennzeichnet, daß die Schalwand zum einen zwei Stirnwände (1) aufweist, die dem Profil des herzustellenden Fertigteils entsprechen und in einem Abstand relativ zueinander angebracht sind, der ein Abschneiden der Bewehrungen (a) gestattet, sowie mit Löchern zum Durchführen der Bewehrungen, mit Deckeln (2) (die abnehmbar oder fest montiert und mit einem oder mehreren Löchern zum Abschneiden der Bewehrungen versehen sind) und mit Versteifungen versehen sind, die diese Stirnwände selbsttragend machen, insbesondere gegenüber Vorspannungskräften, und zum anderen Mittel (4) zum Befestigen der Bewehrungen und Mittel (5) zum schnellen Einhängen einer Vorrichtung zum gruppenweisen Spannen aufweist, so daß die relativ zur Form bewegliche Schalwarnd das In-Einbaulage-Bringen und Spannen ver Bewehrungen insbesondere solcher, die durch mit Knoten versehene Drähte gebiltet sind, sowie das Entformen erleichtert und die Vorspannungskräfte nach dem Entformen während der gewünschten Zeit, aufnehmen kann.

6. Selbsttragende Kopfschalwand (Et2) zur Durchführung eines Verfahrens nach Anspruch 1 oder 4, dadurch gekennzeichnet, daß sie aus einem einzigen Stück (6), insbesondere Gußstück, entsprechend dem Profil des herzustellenden Fertigteils besteht und mit Befestigungsmitteln (4) sowie Einhängemitteln (5) und gegebenenfalls Löchern und/oder Ausnehmungen (t) zum Abschneiden der Bewehrungen versehen ist.

7. Selbsttragende Kopfschalwand (Et3) zur Durchführung eines Verfahrens nach Anspruch 1 oder 4, dadurch gekennzeichnet, daß sie eine widerstandsfähige Platte (7) aufweist, die sowohl gegenüber Spannkräften als auch gegenüber Vorspannungskräften selbsttragend ist, wobei die Platte zum einen mit Bewehrungsbefestigungsmitteln und einer Wand (8), deren Kontur der des herzustellenden Fertigteils entspricht und die in das Innere der Form über eine Länge eindringen kann, die eine rasche und dichte Befestigung gestattet, und zum anderem mit Mitteln (9) zur Gleitverschiebung auf einer Schrägen relativ zu den Enden der Form und mit Mitteln (10) zum Blockieren relativ zu diesen versehen ist, derart, daß die Verluste für das drahtweise Spannen reduziert, das gruppenweise In-Einbaulage-Bringen vereinfacht und das selbsttätige Entformen gewährleistet ist, die Platte die Vorspannungskräfte zur gewünschten Zeit nach dem Entformen der verschiedenen Fertigteile aufzunehmen vermag und die widerstandsfähige Platte (7) Löcher und/oder Ausnehmungen (t) zum Abschneiden der Bewehrungen aufweisen kann.

8. Selbsttätige Kopfschalwand (Et4) zur Durchführung eines Verfahrens nach Anspruch 1 oder 4, dadurch gekennzeichnet, daß sie ein Tragwerk aufweist, das eine hinreichende Festigkeit aufweist, um sowohl gegenüber Vorspannungskräften als auch gegenüber Spannkräften selbsttragend und für die Befestigung der Bewehrungen geeignet zu sein, wobei das Tragwerk mit mindestens einem Fuß (9a) zur Gleitverschiebung auf einer Schrägen versehen ist, der seinerseits mit Blockiermitteln (10a) oder mit Zug- und Blockiermitteln (11) versehen ist, so daß die Schalwand sowohl zum gruppenweisen Spannen als auch zum drahtweisen Spannen dienen kann und in beiden Fällen eine selbsttätige Entformung und die Aufnahme von Vorspannungskräften gestattet.

9. Anlage zur Herstellung von Betonfertigteilen, die durch haftende Bewehrungen vorgespannt sind, zur Durchführung des Verfahrens nach Anspruch 1, dadurch gekennzeichnet, daß sie bewegliche und selbsttragende Schalwänd. 'rt3 nach einem der Ansprüche 5 bis 8 aufweist.

10. Anlage nach Anspruch 8 zur Durchführung des Verfahrens nach Anspruch 2, dadurch gekennzeichnet, daß sie unter anderem Vorrichtungen (Mp) zum gruppenweisen In-Einbaulage-Bringen der Bewehrungen (a), Vorrichtungen (Mt) zum gruppenweisen Spannen der Bewehrungen und erforderlichenfalls bewegliche und selbsttragende Trennschalwände (Es), die zwischen den Endschalwänden (Et) entsprechend der gewünschten Länge für die Betonfertigteile angeordnet sind, aufweist.

11. Anlage nach Anspruch 10 zur Durchführung des Verfahrens nach Anspruch 3, dadurch gekennzeichnet, daß sie selbsttragende Formbänke (Ba), die mit den beweglichen und selbsttragenden Endschalwänden (Et) und gegebenenfalls Trennschalwänden (Es) versehen sind, und Vorrichtungen (MT) zum gruppenweisen Spannen der Bewehrungen (a) aufweist.

12. Anlage zur Herstellung von Betonfertigteilen, die durch haftende Bewehrungen vorgespannt sind, zur Durchführung des Verfahrens nach Anspruch 4, dadurch gekennzeichnet, daß sie bewegliche und selbsttragende Schalwände (Ee) zum Verschließen der Formen (m) an zwei Enden und zum Befestigen der Bewehrungen (a) (Draht oder Litze), bewegliche und selbsttragende Trennschalwände (Es), Vorrichtungen (MP) zum gruppenweisen In-Einbaulage-Bringen der Bewehrungen und Vorrichtungen (MT) zum gruppenweisen Spannen der Bewehrungen aufweist, wobei diese Schalwände und Vorrichtungen geeignet sind, Bänke (Ba) selbsttragender Formen zu realisieren oder bestimmte Formtragwerke, die mit Bänken selbstragender Formen oder Batterien (bm) normaler Formen versehen sind, direkt auszurüsten, wobei die Formtragwerke so ausgebildet sind, daß sie ein Hindurchbefördern der Formen durch eine Anlage zur Behandlung mittels eines thermischen Schocks unter Verwendung von Deckeln (C), insbesondere metallischen, zum Schließen der Formen, und durch eine feststehende Kammer (F) gestatten, welche der Bahn der Formen entspricht und mit Mitteln zur intensiven Erwärmung versehen ist, wobei diese Anlage unter anderem am Ende der erwähnten Bahn eine Anlage (D) mit mehreren Funktionen aufweist, die ihrerseits Mittel zum Abnehmen und Mittel zum Transferieren der Deckel, Mittel zum paketweisen Entformen der Fertigteile (p) in einer zweiten Phase, und zwar unter langsamer Übertragung der Vorspannungskräfte auf die Kopfschalwände, und Mittel zum Anordnen der entformten, mit den Schalwänden versehenen Fertigteilen vor einer Abkühlanlage (R) in einer dritten Phase aufweist, woi ·.iese Anlage eine Evakuierungskette hinter der - tehrer Funktionen aufweisenden Anlage (D) autweist, wo die selbsttragenden Schalwände entfernt und schließlich die Übertragung der Vorspannungskräfte auf den Beton durch Haftung bewirkt wird, nachdem dieser eine höhere Festigkeit gegenüber der Festigkeit, die er beim Entformen hatte, angenommen hat.

13. Anlage nach Anspruch 10 mit einer Vorrichtung (MP) zum gruppenweisen In-Einbaulage-Bringen der Bewehrungen zur Durchführung eines Verfahrens nach Anspruch 2, dadurch gekennzeichnet, daß diese Vorrichtung wenigstens zwei Arme (12) aufweist, von denen der eine (12a) feststeht und der oder die anderen (126 verschiebbare Tragarme sind, wobei diese mit Schwenkköpfen (13) und die verschiebbaren Arme (12b) mit Mitteln (14) zum Rollen längs der Formen versehen sind und wobei die Anordnung so getroffen ist, daß in einer Arretierungsstellung der Arme die selbsttragenden Schalwände an den Schwenkköpfen (13) befestigt und die Bewehrungen (a) durch die Schalwände hindurch eingefädelt werden und in einer Freigabestellung der Arme die Anordnung "Schalwände-Bewehrungen" in die Formen geschwenkt wird.

14. Anlage nach Anspruch 11 mit einer Vorrichtung (MT1) zum gruppenweisen Spannen zur Durchführung des Verfahrens nach Anspruch 3, dadurch gekennzeichnet, daß diese Vorrichtung im Inneren von Buchsen (15a) verschiebbare Achsen (15) aufweist, wobei die Buchsen schräg an den beiden Enden einer selbsttragenden Bank oder eines selbsttragenden Tragwerks befestigt sind und die Achsen einerseits mit Buchsen (17), die eine einstellbare Befestigung der Mittel (18) zum Einhängen der Kopfschalwände ermöglichen und andererseits mit Mitteln (19) versehen sind, die eine Hin- und Herbewegung gestatten, so daß durch die Schrägverschiebung unter Entfernung relativ zur Form das Spannen der Bewehrungen und durch das Verschieben in entgegengesetzter Richtung unter Annäherung einerseits das langsame Entspannen der Bewehrungen unter Aufnahme der Vorspannungskräfte durch die selbsttragenden Schalwände, die noch an den Enden der entformten Fertigteile anliegen, und andererseits ein leichtes Entformen der Fertigteile sichergestellt ist.

15. Anlage nach einem der Ansprüche 10 bis 12 mit einer Vorrichtung (MT4) zum gruppenweisen Spannen zur Durchführung eines Verfahrens nach einem der Ansprüche 2 bis 4, dadurch gekennzeichnet, daß diese Vorrichtung schwenkbare Arme (32) aufweist, die an zwei Enden einer selbsttragenden Bank oder eines selbsttragenden Tragwerks angebracht sind, wobei diese Arme Träger (35) aufweisen, die mit Mitteln (36) versehen sind, die dazu dienen, an den Armen Mittel (37) zum Einhängen der Kopfschalwände und Mittel (38) zum Blockieren der Schalwände zu befestigen, so daß durch Belasten der Arme, insbesondere mittels Zugstangen (38), die mit Schraubmitteln (40) versehen sind, das langsame Spannen der Bewehrungen bewirkt wird und durch Entlasten die Spannkräfte in Vorspannkräfte, die durch die noch an den Enden der entformten Fertigprodukte anliegenden Schalwände aufgenommem werden, umgewandelt werden, wobei die schwenkbaren Arme (32) gegebenenfalls auf Vorrichtungen (42) montiert sein können, die eine das Entformen erleichternde Schrägverschiebung gestatten.

16. Anlage nach Anspruch 11 oder 12, mit einer selbsttragenden Bank (Ba2) zur Durchführung des Verfahrens nach Anspruch 3 oder 4, insbesondere zur Herstellung von Fertigteilen, die ein drahtweises Spannen erforderlich machen, dadurch gekennzeichnet, daß diese Bank einerseits eine Reihe von Hauptträgern zur Aufnahme von Spannkräften, insbesondere Längsträger (50), aufweist, auf denen die seitlichen Wände (51) der Formen, insbesondere durch Schweißen, befestigt und vorzugsweise durch ein Metallprofil (52) verbunden sind, wobei diese Hauptträger durch den Boden (51 a) der Formen und durch die gleichermaßen der Befestigung von Verdichtungsmitteln dienenden Träger (53) in Querrichtung verstärkt sind, und daß andererseits die selbsttragende Bank mit schrägen Gleitstücken (54) versehen ist, die mit komplementären Schrägflächen zusammenwirken, die auf den selbsttragenden Schalwänden (insbesondere vom Typ Et3 oder Et4) vorgesehen sind, wobei die selbsttragende Bank mit zum Rollen geeigneten Mitteln (48) versehen sein kann.

17. Anlage nach Anspruch 11 oder 12 mit einer selbsttragenden Bank (Ba3) zur Durchführung eines Verfahrens nach Anspruch 3 oder 4, insbesondere zur Herstellung von Oberflächen-Fertigteilen wie Platten, Planken, Tafeln..., dadurch gekennzeichnet, daß diese Bank ein Tragwerk (55) zur Aufnahme von Spannkräften aufweist, das durch ein ebenes Blech (55a) abgedeckt und gegebenenfalls mit zum Rollen geeigneten Mitteln (48) versehen ist, und daß dieses Tragwerk mit einer Reihe von Nischen (56) versehen ist, die Vorderwände (56a) mit einer solchen Schräge aufweisen, daß sie Kopfschalwände (Et4) mit komplementär geneigten Oberflächen aufnehmen können, und zwar in einer festen Lage an einem der Enden dieser Bank und in einer längs der Länge der Fertigteile veränderbaren Lage am anderen Ende.

18. Anlage nach Anspruch 11 oder 12 mit einer Fertigungskette für Spannbetonfertigteile zur Durchführung eines Verfahrens nach Anspruch 3 oder 4, dadurch gekennzeichnet, daß diese Kette einerseits mit Bänken selbsttragender Formen und andererseits mit einem in einer Horizontalebene mittels zweier Kopfumlader (57) geschlossenen Fertigungskreis versehen ist, um die mit Beton gefüllten und mittels, insbesonderer metallischer, Deckel (C) geschlossenen Bänke durch zwei benachbarte, als Tunnel ausgebildete Kammern (F1) zur Intensiverwärmung hindurchzubefördern und um sie einer Entformungsstelle (d) unter einer Anlage (D1) zuzuführen, die als rollende Brücke oder insbesondere Portal (58) ausgebildet und mit einem freitragenden Träger (58a) sowie Mitnahme-Hebemitteln versehen ist, die einerseits den Transport der Deckel zwischen der Entformungsstelle (d) und der Stelle (i) der Einführung in den Tunnel und andererseits den Transport der entformten Fertigteile durch den Tunnel bewirken, wo nacheinander das Abkühlen (r), die Endbearbeitung und die Evakuierung (e) stattfinden.

18. Anlage nach Anspruch 11 oder 12 mit einer Fertigungskette, die einen Kreis vom Typ "Mehrzweckkette" aufweist, zur Durchführung eines Verfahrens nach Anspruch 3 oder 4, dadurch gekennzeichnet, daß diese Kette mit selbsttragenden Bänken (insbesondere vom Typ Ba3) ausgerüstet und zum einen mit einer Anlage zur thermischen Schockbehandlung, die Deckel (C) zum Verschließen der Formen und eine Kammer (F2) in Form eines Tunnels zum intensiven Erwärmen aufweist, und zum anderen mit Mitteln (D2) zum Transportieren der Deckel zwischen der Entformungsstelle (d) und der Stelle zum Betonieren (b), Entformen und Transportieren der entformten Fertigteile durch den Tunnel zur langsamen Abkühlung versehen ist, so daß das Verdichten des Betons, unter Ausrüstung der Betonierungsstelle mit einer Vorrichtung zum Einführen von Rohren (60) durch die Schalwände (Et4), in zwei Phasen bewirkt werden kann, von denen die erste bei geschlossener Bank ausgeführt wird, ein Vorgang, der das Herausziehen der Rohre durch Ziehen und gleichzeitiges Ausführen einiger Drehbewegungen in beiden Richtungen gestattet, ohne die Gefahr eines Wegstreichens des Betons während des Herausziehens der Rohre oder danach.

20. Anlage nach einem der Ansprüche 10 bis 12 mit einer in einer vertikalen Ebene umlaufenden Kette zur Durchführung eines Verfahrens nach einem der Ansprüche 2 bis 4, dadurch gekennzeichnet, daß diese Kette ein festes Tragwerk mit zwei Kopfgerüsten (65) aufweist, die mit Kreisführungen (66) versehen und zum einen durch Arbeitsplattformen (67) und zum anderen durch die Wände (68) der Heizkammer (F4) verbunden sind, wobei die Heizkammer mit Heizmitteln, insbesondere Infrarotstrahlern (69), versehen ist, so daß die Formbänke (Ba), die mit geeigneten Mitteln (70) zum Rollen versehen und durch Deckel (C) verschlossen sind, auf einem Kreis umlaufen, der mit Anlagen zum Entformen und Abkühlen versehen sein kann.

21. Anlage vom Drehhallentyp nach einem der Ansprüche 8 bis 12 zur Durchführung eines Verfahrens nach einem der Ansprüche 1 bis 4, dadurch gekennzeichnet, daß zwei Ringe an en Enden der Halle angeordnet sind, so daß sie zum einen mit neuen Tragwerken und zum anderen mit wirksameren Anlagen zur thermischen Behandlung, Entformung und Abkühlung versehen werden kann.

22. Drehbare Anlage nach Anspruch 21, dadurch gekennzeichnet, daß die beiden an den Enden angeordneten Ringe als Gehäuse mit hoher Trägheit mittels zweier Wände (75) aus dickem Blech, die durch radiale (76a) und/oder kreisförmige (76b) Einsatzstücke verstärkt sind, und mittels einer inneren (77a) und einer äußeren (77b) Bodenplatte ausgebildet sind, von denen letztere mit einer Bandage (78) zum Abrollen versehen sein oder selbst als Bandage zum Abrollen dienen kann, so daß sich unter Verbindung der beiden Ringe durch ein leichteres Metallgerippe (79) ein in Bezug auf die Spannkräfte nicht tragendes drehbares Tragwerk ergibt, und zwar ein Tragwerk für Bänke selbsttragender Formen, und daß sich durch Verbinden der erwähnten Ringe durch ein Gerippe (80) hoher Festigkeit und Ausrüstung derselben mit Vorrichtungen zum gruppenweisen Spannen (insbesondere vom Typ MT4) oder selbsttragenden Schalwänden zum drahtweisen Spannen (Et4) ein selbsttragendes Tragwerk ergibt, und zwar ein Tragwerk für Batterien normaler Formen, derart, daß die beiden beschriebenen Arten von Tragwerken eine Filtrierung von Vibrationen mit immer kleinerer Amplitude an Stellen gestatten, die auf die Betonierung folgen, was sich vorteilhaft für eine rasche Aushärtung und die endgültige Festigkeit des Betons auswirkt.

23. Anlage nach einem der Ansprüche 8 bis 12 mit einer Anlage zur thermischen Schockbehandlung zur Durchführung des Verfahrens nach einem der Ansprüche 1 bis 4 oder für die Fertigungskette einer Anlage nach Anspruch 18, dadurch gekennzeichnet, daß die Anlage zur thermischen Schockbehandlung eine Reihe von Metalldeckeln (CI) verwendet, die in einem einzigen Stück jede Formenbank zwischen der Betonierungsund der Entformungsstelle schließen, wobei die Deckel zum einen durch ein widerstandsfähiges Gerippe (86) gebildet sind, das durch ein ebenes Blech (87) abgedeckt ist, und zum anderen mit selbsttätigen Mitteln (88) zum Ein- und Aushängen auf den Bänken mittels einiger Blockierstücke (89) versehen sind, so daß der Transport der Deckel zwischen der Entformungsund der Betonierstelle zum einen durch die Entformungsanlage (D) und zum anderen durch eine kurze Kette (90) und einen rollenden Träger (91) bewirkt wird, der die Kette entlastet und die Deckel in der vertikalen Achse der Halle unter Einhängung auf der sich an der Betonierungsstelle befindenden Bank absenkt.

24. Anlage nach einem der Ansprüche 9 bis 12 mit einer Anlage zur thermischen Schockbehandlung zur Durchführung des Verfahrens nach einem der Ansprüche 1 bis 4 oder für eine Fertigungskette einer Anlage nach Anspruch 19, dadurch gekennzeichnet, daß die Anlage zur thermischen Schockbehandlung zum einen eine feststehende Heizkammer auf der Innenseite und mehrere bewegliche Kammern aufweist, die in dem drehbaren Tragwerk selbst auf der Außenseite angeordnet sind, und zwar bei einer Lösung, die gleichzeitig das Schließen des Fertigungswerks gestattet, und dadurch, daß sie zum anderen einige Deckel (C2) mit kleinerem Profil aufweist, die jeweils mit vier Wälzkörpern (92) zum Blockieren und Rollen versehen sind, so daß durch Befestigen einiger Stücke mit dem schrägen Kopf auf den Bänken das Blockieren der Deckel auf der an der Betonierungsstelle gefüllten Bank möglich ist, indem man sie aneinanderstoßen läßt, und derart, daß das Deblockieren und Returnieren der Deckel selbsttätig mittels einer Anlage bewirkt wird, die vorzugsweise in einer vertikalen Ebene der Halle angeordnet ist und eine Schwenkvorrichtung (94) aufweist, die mit einem Heber (95) versehen ist, der mit einer vertikale Zapfen (95a) aufweisenden Stange verbunden ist, die bei jedem Stillstatand der Halle die Deckel deblockiert und durch ihre Verschwenkung auf zwei Führungsschienen ablegt, die an der Blockierungsstelle schräg (96a) und zwischen dieser und der Betonierungsstelle im Bogen (96b) angeordnet sind, der durch einige Verstrebungen (82a) befestigt und mit Mitteln (97) zum Ölen und zum Bremsen (98) versehen ist, so daß, sobald der Bogen einmal mit Deckeln gefüllt ist, diese einfach unter ihrem Eigengewicht abwärts laufen und entweder unmittelbar in eine Ablagevorrichtung (99) über der gefüllten Bank oder in bestimmten Fällen an das Ende der Bank gelangen, wo sie wieder für die Ablage mittels normaler Handhabungsmittel aufgenommen werden.

25. Anlage nach einem der Ansprüche 9 bis 12 mit einer Mehrfunktions-Entformungsanlage (D4) zur Durchführung des Verfahrens nach einem der Ansprüche 1 bis 4 oder für eine Fertigungskette einer Anlage nach Anspruch 19, dadurch gekennzeichnet, daß diese Entformungsanlage zum einen ein Gerüst (100), insbesondere ein Rohrgerüst, aufweist, das mit zwei Kopfwänden (101), mit Mitteln (102) zur Hin- und Herbewegung relativ zur Formbank, die sich an der Entformungsstelle befindet, und mit Drehmitteln (103) versehen ist, und dadurch, daß sie zum anderen Mittel (104) zum Entriegeln und Mittel (105) zum Ablegen der Deckel (C1) auf der Rückführkette (90), Mittel (106) zum paketweisen Entformen und Mittel (107) zum Befördern der entformten Fertigteile, die mit selbsttragenden Schalwänden versehen sind, vor den Eingang der verschiedenen Abkühlanlagen aufweist.

26. Anlage nach einem der Ansprüche 9 bis 12 mit einer Abkühlanlage (RI) zur Durchführung des Verfahrens nach einem der Ansprüche 1 bis 4 oder für eine Fertigungskette einer Anlage nach Anspruch 19, dadurch gekennzeichnet, daß diese Abkühlanlage horizontal zwischen der Entformungsstelle (d) und der Evakuierungskette (e) auf einer geeigneten Plattform angeordnet und mit Mitteln (112) zum paket- und schrittweisen Hindurchführen von entformten Fertigteilen und in bestimmten Fällen mit Wänden und Membranen zum Verschließen versehen ist.

27. Anlage nach einem der Ansprüche 9 bis 12 mit einer Abkühlanlage (R2) zur Durchführung des Verfahrens nach einem der Ansprüche 1 bis 4 oder für eine Fertigungskette einer Anlage nach Anspruch 19, dadurch gekennzeichnet, daß die Abkühlanlage entweder innerhalb oder außerhalb der Drehhalle schräg angeordnet und mit einer Vorrichtung (117) zum Einführen und Hochdrücken, einigen Stütz- und Gleitträgern (116), einigen Führungsträgern (116a), unteren Mitteln (118) zur Aufnahme und Evakuierung und in bestimmten Fällen mit Wänden und Membranen zum Verschließen versehen ist.

28. Anlage nach einem der Ansprüche 9 bis 12 mit einem selbsttragenden Tragwerk für das "Drehtrommel"-Verfahren zur Durchführung des Verfahrens nach einem der Ansprüche 1 bis 4 oder für eine Fertigungskette einer Anlage nach Anspruch 19, dadurch gekennzeichnet, daß dieses selbsttragende Tragwerk durch einen axialen Träger (126) zum Abstützen und Drehen gebildet ist, der durch zwei Kopfwände (127) und einige Elemente einer radialen Windverstrebung (128) mit einer Reihe periphärer Träger (129) zur Aufnahme der Spannkräfte verbunden ist, wobei die Träger gleichermaßen in Ümfangsrichtung mittels Elementen (130) verstrebt sind, und zum einen entweder mit selbsttragenden Schalwänden (Et4) oder mit Vorrichtungen (MT4) zum gruppenweisen Spannen und mit Batterien (bm) normaler Formen ausgerüstet ist, die mit selbsttragenden Schalwänden (Et) versehen sind, und zum anderen mit einer Anlage zur thermischen Schockbehandlung versehen ist, die schwenkbare Deckel (C3), die an dem Tragwerk oder den Batterien befestigt sind, eine Reihe von Kammern (F5) zur intensiven Erwärmung, die im Inneren des Tragwerks angeordnet sind, und eine drehbare Vorrichtung (131) zur Dampfversorgung aufweist, so daß das Tragwerk den Hauptteil eines feststehenden, mobilen oder schwimmenden Fertigungswerks zur Herstellung der Spannbetonfertigteile bildet.

29. Anlage nach einem der Ansprüche 9 bis 12 mit einer drehbaren Abkühlanlage (R3) zur Durchführung des Verfahrens nach einem der Ansprüche 1 bis 4 oder für eine Fertigungskette für eine Anlage nach Anspruch 19, dadurch gekennzeichnet, daß diese drehbare Abkühlanlage ein unabhängiges Stützgerüst (119) aufweist, das mit einer, vorzugsweise kreisförmigen, Kammer (120) aus thermisch isolierenden Wänden (121) versehen ist, in der ein durch eine schrittweise Drehantriebsvorrichtung (122) in Drehung versetzter Zylinder (123) gelagert ist, der mit demontierbaren Nischen (124) versehen ist, welche die Kontur der entformten Fertigteile aufweisen, wobei die Fertigteile auf diese Weise zwischen der Entformungsanlage (D) und der Evakuierungskette (e) unter fortschreitender Abkühlung befördert werden.

30. Schwimmende Anlage vom Drehtrommeltyp nach einem der Ansprüche 9 bis 12 zur Durchführung des Verfahrens nach einem der Ansprüche 1 bis 4 oder für eine Fertigungskette einer Anlage nach Anspruch 19, dadurch gekennzeichnet, daß sie entweder ein selbsttragendes Tragwerk, das mit Batterien (bm) von Formen versehen ist, die selbsttragende Schalwände (Et) und schwenkbare Verschlußdeckel (B3) aufweisen, oder ein nicht selbsttragendes Tragwerk aufweist, das mit Bänken (Ba) selbsttragender Formen versehen ist, die ebenfalls mit schwenkbaren Verschlußdeckeln aus Beton versehen sind, wobei die Tragwerke mittels Vorrichtungen (133) zum Abstützen und Drehen in einem Rumpf (134), insbesondere aus bewehrtem Beton, gelagert sind, wobei der Rumpf zum Einen eine mit einigen Montagekonsolen (135) und zwei Wänden (136) zum Abstützen der Tragwerke und zur Querverstärkung und zum Anderen mit einem metallischen Fachwerk versehen ist, dessen unterer Teil (137) fest an seinen Wänden befestigt und dessen oberer Teil (138) demontierbar oder gleitend verschiebbar ist, um die Höhe während des Transports zu verringern, so daß, wenn das Fertigungswerk zum Einen mit Vorrichtungen (MP) zum gruppenweisen In-Einbaulage-Bringen, mit einer Betonierungsanlage mit festem Ausgleichsbunker oder mobilem Verteilungsbunker, mit einer Intensivheizkammer (F6), insbesondere Dampfheizkammer, und einer drehbaren Abkühlanlage (R3), die ebenfalls für den Transport demontierbar ist, und zum anderen mit einer Reihe von Einrichtungen versehen wird, insbesondere Dampfkessel, Lichtmaschinensatz, Reparaturwerkstatt, Laboratorium, Läger, Büro, sanitäre Einrichtungen usw., man eine autonome schwimmende Einrichtung mit sehr hohem Wirkungsgrad erhält, die gleichzeitig eine Verkürzung der Transportwege gestattet, und zwar sowohl was die Ausgangsmaterialien (Sand und Zuschläge an Ort und Stelle) als auch die fertigen Erzeugnisse betrifft.

## Claims

1. A method for improving the efficiency of processes for manufacturing concrete products prestressed by bonded reinforcements, characterized by the fact that:
- movable and self-supporting screens (Et) for closing molds (m) at both ends and for anchoring reinforcements (a) (wires or strands) are used;
- after tensioning the reinforcements and molding concrete in molds, and after hardening by passing filled molds through a heat treatment unit, the products (b) are stripped in a stack with transfer of the prestressing forces to the end screens (Et);
- then the stripped products provided with said end screens are passed through a cooling unit (R);
- and, after the passage of products through said cooling unit, concrete having acquired an additional strength with respect to that which it had on stripping, the transfer of the prestressing forces to the concrete by bonding is effected and the self-supporting screens (Et) are recovered.

2. A method according to claim 1, characterized by the fact that the reinforcements (a) are group positioned with the aid of end screens and of group position devices (Mp), and that said reinforcements are group tensioned with the aid of group tensioning devices (MT) and some movable and self-supporting separating screens (Es) and provided, if necessary, between the end screens (Et), with respect to length wished for concrete products.

3. A method according to claim 2, characterized by the fact that self-supporting beds of molds (Ba) are used being provided with said movable and self-supporting end screens (Et) and possibly with separating screens (Es), and with group- tensioning devices (MT).

4. A method for improving the efficiency of processes for manufacturing concrete products prestressed by bonded reinforcements, characterised by the fact that it is used some movable and self-supporting screens (Ee) for closing molds (m) at both ends and for anchoring reinforcements (a) (wires or strands), some movable and self-supporting separating screens (Es) devices (MP) for group positioning reinforcements, devices (MT) for group tensioning reinforcements, by means of which it is possible either to provide self-supporting mold beds (Ba) or to equip directly certain mold-supporting structures provided with self-supporting mold beds or with sets of ordinary molds (bm) which structures allow the molds to pass through a shock heat treatment unit using covers (c), particularly metallic, for closing the molds and a fixed chamber (F), along the path of the molds, provided with intensive heating means, at the end of which a multipurpose unit (D) unhooks and transfers said covers, effects in a second stage the stripping of the products (p) in a stack, with a slow transfer of the prestressing forces to the end screens, and effects in a third stage the positioning of the stripped products, provided with said screens, in front of a cooling unit (R) so that, after the passage of said products through this latter unit, they arrive at a removal chain where the self-supporting screens are recovered and thus the transfer of the prestressing forces to the concrete by bonding is effected, the latter having acquired additional strength with respect to that which it had on stripping.

5. A self-supporting screen (Et1) for closing the ends of molds and for anchoring the reinforcements, for the implementation of a method according to claim 1 or 4, characterized by the fact that it comprises on the one hand two front walls (1) having the profile of the product to be manufactured and mounted with respect to one another at a distance enabling cutting of reinforcements (a), which walls are provided with holes for the passage of said reinforcements and of covers (2) (removable or fixed and provided with holes (t) for cutting the reinforcements), said walls comprising reinforcements adapted to make them self-supporting particularly with respect to prestressing forces, said screen including on the other hand means (4) for anchoring reinforcements and means (5) for rapid hooking to a group tensioning device, so that said screen, movable with respect to the mold, makes easy the group positioning and tensioning of reinforcements, particularly made as buttoned wires, as well as the stripping, and can take up the prestressing forces during the desired time after stripping.

6. A self-supporting end screen (Et2) for the implementation of a method according to claim 1 or 4, characterized by the fact that it is constituted by a single part (6), particularly cast, having the profile of the product to be manufactured, which part is provided with anchoring means (4) and with hooking means (5) and is possibly provided with holes and/or cavities (t) for cutting off the reinforcements.

7. A self-supporting end screen (Et3) for the implementation of a method according to claim 1 or 4, characterized by the fact that it comprises a strengthening plate (7) which is self-supporting both with respect to the tensioning forces and with respect to the prestressing forces, which plate is provided on the one hand with anchoring means for the reinforcements and with a wall (8) the outline of which corresponds to that of the product to be manufactured, which wall can extend inside the mold over a length ensuring the rapid and sealed fixing, and provided on the other hand with sliding means (9) sloped with respect to the ends of the molds and with means (10) for locking with respect thereto, so that for the wire-by-wire tensioning, losses are reduced, the group positioning is made easy and the automatic stripping is ensured, the said plate being able to take up the prestressing forces during the desired time after stripping the various products, said strengthening plate (7) possibly comprising holes and/or recesses (t) for the cutting off of the reinforcements.

8. A self-supporting end screen (Et4) for the implementation of a method according to claim 1 or 4, characterized by the fact that it comprises a framework having an adequate strengthening so as to be self-supporting with regards to prestressing forces as well as to tensioning forces, for anchoring the reinforcements, said framework being provided with at least one foot (9a) for sliding on a slope, said foot being provided in its turn either with locking means (10a) or with traction and locking means (11), so that said screen can serve both for the group tensioning and for wire-by-wire tensioning, ensuring in both cases an automatic stripping and a taking up of the prestressing forces.

9. A plant for manufacturing concrete products prestressed by bonded reinforcements, for the implementation of the method according to claim 1, characterized by the fact that it comprises movable, self-supporting screens (Et) according to any one of claims 5 to 8.

10. A plant according to claim 9, for the implementation of the method according to claim 2, characterized by the fact that it comprises furthermore devices (Mp) for group positioning reinforcements (a) of the devices (Mt) for group tensioning the reinforcements and, if necessary, movable, self-supporting separating screens (Es) disposed between the end screens (Et) with respect to the length wished for concrete products.

11. A plant according to claim 10, for the implementation of the method according, to claim 3, characterized by the fact that it comprises self-supporting beds of molds (Ba) provided with said movable, self-supporting end screens (Et) for closing molds, and possibly with separating screen (Es) and with devices (MT) for group- tensioning the reinforcements (a).

12. A plant for manufacturing concrete products prestressed by bonded reinforcements for the implementation of the method according to claim 4, characterised by the fact that it comprises movable, self-supporting screens (Ee) for closing molds at both ends and for anchoring reinforcements (a) (wires or strands), some movable and self-supporting separating screens (Es), devices (MP) for group positioning reinforcements, devices (MT) for group tensioning reinforcements, said screens and devices being adapted either to provide self-supporting beds of molds (Ba) or to equip directly certain mold-supporting structures provided with self-supporting beds of molds or with sets of ordinary molds (bm), which structures allow the molds to pass through a shock heat treatment unit using covers (c), particularly metallic, for closing the molds and a fixed chamber (F), along the path of the molds, provided with intensive heating means, said plant further comprising, at the end of said path, a multipurpose unit (D) provided with means for unhooking and means for transferring said covers, means for effecting in a second stage the stripping of the products (p) in a stack, with a slow transfer of the prestressing forces to the end screens, and means for effecting in a third stage the positioning of the stripped products, provided with said screens, in front of a cooling unit (R), said plant also comprising a removal chain located after said multipurpose unit (D), where the self-supporting screens are recovered and thus the transfer of the prestressing forces to the concrete by bonding is effected, the latter having acquired additional strength with respect to that which it had on stripping.

13. A plant according to claim 10, comprising a device (MP) for group positioning reinforcements for the implementation of a method according to claim 2, characterized by the fact that said device comprises at least two arms (12), of which one is fixed (12a) and the other or the others (12b) are sliding carrier arms, said arms being provided with tilting heads (13) and, for sliding arms (12b), with means (14) for rolling along the molds, the assembly being such that in the "arms closed" position, the self-supporting screens are fixed on said heads (13) and the reinforcements (a) are threaded through said screens, and such that in the "arms spread" position, the "screen- reinforcements" assembly is tilted into the molds.

14. A plant according to claim 11, comprising a group tensioning device (MT1) for the implementation of a method according to claim 3, characterized by the fact that said device comprises some sliding spindles (15), inside sleeves (15aJ slantwise fixed to the two ends of a self-supporting bed or of a self-supporting structure, said spindles being provided on the one hand with sleeves (17) ensuring an adjustable fixing of the hooking means (18) of the end screens, and on the other hand means (19) ensuring a reciprocal movement so that, with the slantwise sliding with separation with respect to the mold, the reinforcements are tensioned and so that, with the sliding in reverse direction with closing up, on the one hand the reinforcements are slowly loosened and the prestressing forces are taken up by the self-supporting screens which remain thus fixed at the ends of the stripped products, and so that on the other hand the stripping of said product is made easy.

15. A plant according to anyone of claims 10, 11 or 12, comprising a group tensioning device (MT4) for the implementation of a method according to claim 2, 3 or 4, characterized by the fact that said device comprises arms (32) supported at both ends of a self-supporting bed or of a self-supporting structure, said arms being provided with beams (35) provided with means (36) for fastening with said arms, with means (37) for hooking the end screens and means (38) for locking said screens so that, by tightening the arms especially by means of tie rods (39) provided with screwing means (40), the reinforcements are slowly tensioned and so that, by unscrewing, the tensioning forces are converted into prestressing forces taken up by the screens which thus remain fixed at the ends of the stripped product, said tilting arms (32) being possibly mounted on devices (42) enabling a slantwise sliding so as to make easy the stripping.

16. A plant according to claim 11 or 12, comprising a self-supporting bed (Ba2) for the implementation of a method according to claim 3 or 4, particularly for the manufacture of produts requiring a wire-by-wire tensioning, characterized by the fact that said bed comprises on the one hand a series of longitudinal girders for taking up the tensioning forces, especially made by means of longitudinal beams (50) on which the side walls of the molds (51), connected in advance by a metallic profile (52), are fixed especially by welding, said longitudinal girders being transversely reinforced with the bottom of the molds (51 a) and by beams (53) intended also for the fixing of compacting means, and that on the other hand the self-supporting bed is provided with slope sliding parts (54) intended to engage complementary slantwise surfaces provided on said self-supporting screen beds (particularly of the type ET3 or ET4), said self-supporting bed being possibly provided with particular rolling means (49).

17. A plant according to claim 11 or 12, comprising a self-supporting bed (Ba3) for the implementation of a method according to claim 3 or 4, particularly for the manufacture of surface products such as slabs, floors, panels,..., characterized by the fact that said bed comprises a framework (55) for taking up tensioning forces, covered with a smooth metal sheet (55a) and possibly provided with particular rolling means (49), said framework being provided with a series of recesses (56) having sloped front walls (56a), so as to be able to receive head screens (Et4), in a fixed position at one of the ends of said bed and in a variable position, according to the length of the products, at the other end.

18. A plant according to claim 11 or 12, comprising a manufacturing line for prestressed concrete products for the implementation of a method according to claim 1 or 4, characterized by the fact that said line is provided on the one hand with self-supporting mold beds and that it is provided on the other hand with a manufacturing circuit closed in a horizontal plane by means of two end conveyors, so as to pass the beds filled with concrete and closed with particularly metallic covers (c) through two adjacent chambers (F1) for intensive heating in a tunnel and so as to present them at the stripping station (d) above a unit (D1) constituted either by a travelling crane, or particularly by a gantry (58) provided with a cantilever beam (58a) and with lifting and hooking means which carries out on the one hand the transfer of the covers between the stripping station (d) and the tunnel insertion station (i), and on the other hand the transfer of the stripped products through said tunnel wherein successively the cooling (r), the finishing, and the removal (e) are made.

19. A plan according to claim 11 or 12, comprising a manufacturing line using a circuit of the "multipurpose line" type for the implementation of a method according to claim 3 or 4. characterized by the fact that said line is provided with self-supporting beds (notably of the Ba3 type) and provided on the one hand with a shock heat treatment installation, including covers (c) for closing the molds and a tunnel-chamber for intensive heating (F2), and on the other hand with means (D2) for the transfer of said covers between the stripping station (d) and the concreting station (b), the stripping station and the station of transfer of the stripped products above the slow cooling tunnel, so that by providing the concreting station with a device (60) for introducing tubes through the screens (Et4), it is possible to effect the compacting of the concrete in two stages, the first of which is carried out "closed bed" which operation allows the extraction of said tubes, by traction combined with some movements of rotation in two directions, without danger of removal of concrete during the extraction of the tubes or afterwards.

20. A plant according to claim 11 or 12, comprising a rotary line in a vertical plane for the implementation of a method according to anyone of claims 2 or 4, characterized by the fact that said rotary line is provided with a fixed structure having two end gantries (65) provided with circular guides (66) and connected on the one hand by working platforms (67) and on the other hand by walls (68) of the heating chamber (F4) provided with heating means, particularly by infrared heaters (69), so that the mold beds (Ba) provided with particular rolling means (70) and closed by means of covers (C) are moved in a rotary circuit, which circuit can be provided with stripping and cooling units.

21. A plant of the "rotary hall" type according to any one of claims 9 to 12 for the implementation of a method according to anyone of claims 1 to 4, characterized by the fact that it has two rings arranged at the ends of the hall so as to be able to be provided on the one hand with novel bearing structures and on the other hand with more efficient installations for heat treatment, stripping and cooling.

22. A rotary plant according to claim 21, characterized by the fact that the two rings, arranged at the ends, are constituted as a caisson of high inertia, by means of two walls (75) of thick sheet metal, reinforced by radial gussets (76a) and/or circular gussets (76b), and by means of an inner sole (77a) and an outer sole (77b), the latter being either providable with a rolling tire (78) or usable itself as a rolling tire so that, by connecting the two rings through a lighter metallic framework (79), a rotary structure non-supporting with respect to the tensioning forces is obtained, said structure carrying self-supporting mold heads, and so that, by connecting said rings by a framework (80) having a high strength, and by providing them either with group tensioning devices (particularly of the MT4 type) or with self-supporting screens (Et4) for wire-by-wire tensioning, a self-supporting structure is obtained, said structure bearing sets of ordinary molds, so that the two types of described structures enable filtration of vibrations of smaller and smaller amplitude at stations which follow concreting, with beneficial effects for the rapid hardening and final strength of the concrete.

23. A plant according to anyone of claims 9 to 12, comprising a shock heat treatment unit for the implementation of a method according to anyone of claims 1 to 4, or for the manufacture line of a plan according to claim 19, characterized by the fact that said shock heat treatment unit uses a series of metal covers (C1) closing in a single part each mold bed between the concreting station and that of the stripping, said covers being constituted on the one hand with a strengthening framework (86) covered with a smooth sheet metal (87), and provided on the other hand with automatic hooking-unhooking means (88) on said beds through some locking parts (89) so that the transfer of said covers, between the stripping station and the concreting station, is carried out by means on the one hand of the stripping unit (D), by means on the other hand of a short chain (90) and of a rolling beam (91), which disengages said chain and lowers the covers along the vertical axis of the hall by hooking them onto the bed which is at the concreting station.

24. A plant according to anyone of claims 9 to 12 comprising a shock treatment unit for the implementation of a method according to anyone of claims 1 to 4, or for a manufacture line of a plant according to claim 19, characterized by the fact that said shock heat treatment unit comprises on the one hand a fixed heating chamber towards the inside and several movable chambers, recessed in the rotary structure itself towards the outside, according to a solution which ensures at the same time the closing of the plant, and by the fact that it uses on the other hand some covers (C2) of smaller gauge, each provided with four rollers (92), for locking and for rolling so that by fixing on the beds some parts, with the sloped head, it is possible to carry out the locking of said covers on the bed filled at the concreting station by pushing them against one another and so that the unlocking and the return of the covers is made automatically by means of a unit placed particularly in the vertical plane of the hall, including a tilting device (94) provided with a jack (95), connected to a rod with vertical fingers (95a) which, on each stop of the hall, unlocks said covers and deposits them by tilting on two sloped guide rails (96a) at the unlocking looped station (96b) between the latter and the concreting station, which loop is fixed by some reinforcements 182a) and is provided with oiling means (97) and braking means (98), so that once said loop is filled with covers, the latter drop simply by gravity, and come either directly in a positioning device (99) above the filled bed, or in some cases at the end of said bed whence they are taken up again for the positioning by ordinary handling means.

25. A plant according to anyone of claims 9 to 12, comprising a multipurpose stripping unit (D4) for the implementation of a method according to anyone of claims 1 to 4, or for a manufacture line of a plant according to claim 19, characterized by the fact that said stripping unit comprises on the one hand a framework, particularly tubular (100), provided with two end walls (101), with means (102) for reciprocal movement with respect to the mold bed situated at the stripping station and with rotation means (103) and by the fact that it includes on the other hand means (104) for unlocking and (105) for positioning the covers (C1) on the return chain (90), means (106) for stackwise stripping and means (107) for transferring the stripped products, provided with self-supporting screens in front of the entrance of various cooling units.

26. A plant according to anyone of claims 9 to 12 comprising a cooling unit (RI) for the implementation of a method according to anyone of claims 1 to 4 or for a manufacture line of a plant according to claim 19, characterized by the fact that said cooling unit is arranged on the horizontal between the stripping station (d) and the removable chain (e) on a particular floor, provided with passage means (112) for the products stripped stackwise and stepwise and, in some cases, with walls withclosing diaphragms.

27. A plant according to anyone of claims 9 to 12 comprising a cooling unit (R2) for the implementation of a method according to anyone of claims 1 to 4, or for a manufacture line of a plant according to claim 19, characterized by the fact that said cooling unit is arranged on a slope either inside or outside the rotary hall, provided with a device (117) for the insertion and pushing upward, with some supporting and sliding beams (116), with some guide beam (116a), with receiving and downward removal means (118) and in some cases with walls and closing diaphragms.

28. A plant according to anyone of claims 9 to 12, comprising a self-supporting structure for the "rotary drum" process for the implementation of a method according to anyone of claims 1 to 4, or for a manufacture line of a plant according to claim 19, characterized by the fact that said self-supporting structure is constituted by an axial supporting and rotation beam (126) connected through two end walls (127) and through some radial bracing elements (128) to a series of peripheral beams (129) for taking up the tensioning forces, said beams being braced also in the circular direction by means of elements (130) and provided on the one hand either with self-supporting screens (Et4) or with group tensioning devices (MT4) and with sets of ordinary molds (bm) provided with self-supporting screens (Et), and provided on the other hand with a shock heat treatment unit comprising tilting covers (C3) fixed to the structure or to the sets, a series of intensive heating chambers (F5) recessed inside said structure, and a rotary device (131) for supply of steam, so that said structure is the main part in a fixed, movable or floating plant for the manufacture of prestressed concrete products.

29. A plant according to anyone of claims 9 to 12, comprising a rotary cooling unit (R3) for the implementation of a method according to anyone of claims 1 to 4 or for a manufacture line of a plant according to claim 19, characterized by the fact that said rotary cooling unit comprises on the one hand an independent support framework (1' . provided with a chamber (120) particularly circular, with heat insulating walls (121) inside which rotates, by means of a stepwise rotation device (122), a cylinder (123) provided with some dismountable recesses (124) having the outline of the stripped products, which products are then transferred between the stripping installation (D) and the removal chain (e) with progressive cooling.

30. A floating plant of the "rotary drum" type, according to anyone of claims 9 to 12, for the implementation of the method according to claim 1 or 4 or for a manufacture line of a plant according to claim 19, characterized by the fact that it comprises either a self-supporting structure provided with mold sets (bm) provided with selfs- supporting screens (Et) and with closing covers of the tilting type (B3), or with a non-supporting structure provided with self-suporting mold beds (Ba) also provided with tilting covers for closing the concrete, which structures being mounted by means of two support and rotation devices (113) in a shell (134), especially of reinforced concrete, which shell is provided on the one hand with some mounting consoles (135) and with two walls (136) for supporting the structures and transverse reinforcement, which shell is provided on the one hand with a metal framework having the lower part (137) firmly fixed to its walls and the upper part (138) dismountable or sliding in order to reduce the height during transportation, so that by providing on the one hand said factory with group positioning devices (MP), with a concreting unit with a fixed buffer-hopper and with a movable distributing hopper, with a chamber (F6) for intensive heating, particularly by steam, and with a rotary cooling unit (R3) also dismountable for transportation and so that by providing on the other hand said factory with a series of annexes, especially steam boiler, electrical generating set, maintenance workshop, laboratory, shops, office, sanitary means, etc..., an autonomous floating unit is obtained having very high yield which enables at the same time reduction of the distance of transportation both for the raw materials (sand and granulates on site) and for the finished products.
